# EUROPÄISCHE PATENTSCHRIFT

(11) **EP 3 491 323 B1**
(45) Veröffentlichungstag und Bekanntmachung des Hinweises auf die Patenterteilung: **17.04.2024**
(21) Anmeldenummer: 17749468.9
(22) Anmeldetag: 08.08.2017
(51) Int. Cl.: F28F 1/02, F28F 1/12, F28F 1/16

(54) **WÄRMETAUSCHER MIT MIKROKANAL-STRUKTUR ODER FLÜGELROHR-STRUKTUR**
HEAT EXCHANGER HAVING A MICRO-CHANNEL STRUCTURE OR WING TUBE STRUCTURE
ÉCHANGEUR DE CHALEUR PRÉSENTANT UNE STRUCTURE À MICRO-CANAL OU UNE STRUCTURE À TUBE À AILETTES

(30) Priorität: 08.08.2016 DE 202016104349 U; 25.04.2017 DE 202017102436 U; 26.04.2017 DE 202017102483 U
(43) Veröffentlichungstag der Anmeldung: 05.06.2019
(73) Patentinhaber: Grandholm Production Services Ltd., Glasgow, Scotland G1 3DX (GB)
(72) Erfinder: KIRCHNER, Jörg, 99752 Lipprechterode (DE); CODECASA, Matteo, 37083 Göttingen (DE); WIELAND, Sascha, 37339 Haynrode (DE)
(74) Vertreter: HWP Intellectual Property
(86) Internationale Anmeldenummer: PCT/EP2017/070093
(87) Internationale Veröffentlichungsnummer: WO 2018/029203

(56) Entgegenhaltungen:
- EP-A1- 2 966 391
- WO-A1-2012/142070
- WO-A1-2014/103268
- WO-A1-2014/133395
- DE-A1-102012 005 513

## Beschreibung

### 1. Gebiet der Erfindung

Die vorliegende Erfindung betrifft einen Bauteilverbund aus Mikrokanal-Struktur oder Flügelrohr-Struktur und Lamellen-Struktur, einen Wärmetauscher mit dem Bauteilverbund sowie die jeweiligen Herstellungsverfahren.

### 2. Hintergrund der Erfindung

Mikrokanal-Strukturen beispielsweise für Wärmetauscher sind im Stand der Technik bekannt. Eine beispielhafte Ausführungsform einer Mikrokanal-Struktur 1 gemäß Stand der Technik ist in den Figuren 1 und 2 dargestellt. Die Mikrokanal-Struktur 1 besteht aus vier Mikrokanälen 3 und weist eine insgesamt rechteckige Querschnittsform mit einer Breite B_{M} und einer Höhe H_{M} auf (vgl. Fig. 2). Für einen Wärmeaustausch mit einem die Mikrokanal-Struktur umströmenden Medium steht daher nur die äußere Oberfläche der Mikrokanal-Struktur zur Verfügung.

Um diese äußere Oberfläche der Mikrokanal-Struktur 1, die für eine Wärmeabfuhr zur Verfügung steht, zu vergrößern, wird beispielsweise die in den Figuren 3 und 4 gezeigte Lamellen-Struktur 10 verwendet. Die Lamellen-Struktur 10 hat die Form einer Ziehharmonika mit einer Breite B_{L} und einer Höhe H_{L}. Die Lamellen-Struktur 10 in Kombination mit zwei parallel zueinander verlaufenden Mikrokanal-Strukturen 1 ergibt einen Bauteilverbund 20, wobei in einem Wärmetauscher der Bauteilverbund 20 auch eine Vielzahl von Mikrokanal-Strukturen 1 aufweisen kann, die über entsprechende Lamellen-Strukturen 10 miteinander verbunden sind. Durch die Lamellen-Struktur 10 wird der Oberflächenbereich der Mikrokanal-Struktur 1, der zur Wärmeabfuhr zur Verfügung steht, somit entsprechend vergrößert.

Zur weiteren Verbesserung des Wärmeübergangs solcher Mikrokanal-Strukturen ist es weiterhin bekannt, die Lamellen-Struktur S-förmig auszugestalten und quer zur Mikrokanal-Struktur anzuordnen, wie beispielsweise in der WO 2014/133 395 A1 beschrieben.

Ein Wärmetauscher mit einer Flügelrohr-Struktur ist in DE 10 2012 005 513 A1 beschrieben. Der Wärmetauscher zum Abführen von Wärme aus einem Medium weist mindestens ein in einem Gehäuse angeordnetes serpentinenförmiges Flügelrohr auf, dessen geradlinige Flügelabschnitte derart angeordnet sind, dass die Flügel der Flügelabschnitte mit einer Strömungsrichtung einen Winkel im Bereich von 10° ≤ α ≤ 30° einschließen.

WO 2012/142070 A1 beschreibt einen Bauteilverbund gemäss dem Oberbegriff des Patentanspruchs 2 bei einem Wärmetauscher mit mehreren Rohren, die im Wesentlichen quer zu einer Richtung des Luftstroms durch den Wärmetauscher angeordnet sind und in mehreren Rohrreihen angeordnet sind, die sich im Wesentlichen entlang der Richtung des Luftstroms erstrecken. Der Wärmetauscher umfasst ferner eine Vielzahl von Stegen, die im Wesentlichen integral mit zwei oder mehr Rohren der Vielzahl von Rohren ausgebildet sind, wobei sich jeder Steg zwischen benachbarten Rohren der Vielzahl von Rohren erstreckt und mit diesen verbunden ist. Mindestens ein Rohr der Vielzahl von Rohren hat einen Querschnitt mit einem Aspektverhältnis von mehr als 1: 1 relativ zu einem im Wesentlichen horizontalen Steg.

Ein Wärmetauscher mit Mikrokanal-Struktur geht aus EP 2 966 391 A1 hervor. Der Wärmetauscher umfasst einen Gaskreislauf und einen Kühlmittelkreislauf, der in einem Behälter eingeschlossen ist, und Turbulatoren oder Turbulenzgeneratoren, die im Kühlmittelkreislauf zwischen Rohren angeordnet sind, um im Gebrauch Turbulenzen des Kühlmittelstroms zu erzeugen, die den thermischen Wirkungsgrad des Wärmetauschers verbessern. Die Turbulatoren sind integral in einer einzigen Turbulatorenplatte ausgebildet, die sich über mehrere Rohre erstreckt.

Abschließend beschreibt WO 2014/103268 A1 einen Bauteilverbund gemäss dem Oberbegriff des Patentanspruchs 1. Hierbei soll ein Wärmeaustauschrohr mit einer Wasserabflussfunktion bereitgestellt werden, das den Zusammenbau eines Wärmetauschers erleichtert, und auch ein Verfahren zum Herstellen eines Wärmeaustauschrohrs, das die Verarbeitung des Wärmeaustauschrohrs erleichtert. Zur Lösung wird ein wellenförmiger Lamellenwärmetauscher bereitgestellt. Dieser wird Erhalten durch Anordnen einer Vielzahl von parallel zueinander angeordneten flachen Wärmetauscher-Rohren in horizontaler Richtung und zwischen einem Paar gegenüberliegender Verteilerrohre sowie Verbinden von Wellrippen zwischen den Wärmetauscher-Rohren, in denen Berg-Tal-Falten abwechselnd und wiederholt ausgebildet sind. Die Wärmetauscher-Rohre sind ausgestattet mit einem flachen Rohrkörper, der einen Durchgang für ein Heizmedium aufweist, einem Paar Flansche, die sich an beiden Enden in Richtung der Breite des Rohrkörpers erstrecken, sowie geschnittenen und erhabenen Teilen, die erhalten werden, wenn die beiden Flansche geschnitten und in eine geneigte Form angehoben sowie in einer Reihe in einem geeigneten Abstand entlang der Längsrichtung des Rohrkörpers bereitgestellt werden. Die zwei geschnittenen und erhabenen Teile weisen den gleichen Neigungswinkel auf und die Neigungsrichtungen der zwei geschnittenen und erhabenen Teile sind an den beiden Enden in Richtung der Breite des Rohrkörpers asymmetrisch ausgebildet.

Die Aufgabe der vorliegenden Erfindung ist es, einen hinsichtlich der Wärmeübertragung optimierten Bauteilverbund aus Mikrokanal- oder Flügelrohr-Struktur in Kombination mit einer Lamellen-Struktur bereitzustellen, sodass diese auch in Hochleistungsgeräten, wie beispielsweise einem Wärmetauscher eines Kraftfahrzeugs, kosteneffizient einsetzbar ist. Weiterhin ist eine Aufgabe der vorliegenden Erfindung, einen entsprechenden Wärmetauscher und die dazugehörigen Herstellungsverfahren zu beschreiben.

### 3. Zusammenfassung der Erfindung

Die obige Aufgabe wird gelöst durch einen Bauteilverbund aus Mikrokanal-Struktur und Lamellen-Struktur gemäß Patentanspruch 1 und aus Flügelrohr-Struktur und Lamellen-Struktur gemäß Patentanspruch 2 sowie durch einen Wärmetauscher gemäß den abhängigen Patentansprüchen 7 und 8. Ebenso wird die Aufgabe gelöst durch ein Herstellungsverfahren einer Mikrokanal-Struktur gemäß dem unabhängigen Patentanspruch 9, ein Herstellungsverfahren einer Lamellen-Struktur gemäß dem unabhängigen Patentanspruch 10, ein Herstellungsverfahren eines Bauteilverbundes gemäß dem unabhängigen Patentanspruch 11 sowie ein Herstellungsverfahren für einen Wärmetauscher gemäß den unabhängigen Patentansprüchen 12 und 13. Zudem wird die obige Aufgabe gelöst durch einen Verflüssiger gemäß dem abhängigen Patentanspruch 14 und einen Verdampfer gemäß dem abhängigen Patentanspruch 15. Weitere vorteilhafte Ausführungsformen ergeben sich aus der nachfolgenden Beschreibung, den Zeichnungen sowie die anhängigen Patentansprüchen.

Eine Mikrokanal-Struktur für einen Wärmetauscher oder Ähnliches umfasst eine Mehrzahl von parallel zueinander verlaufenden Mikrokanälen, die einen ersten Bereich der Mikrokanal-Struktur definieren, und mindestens einen, vorzugsweise zwei, sich lateral von einer den ersten Bereich umhüllenden Oberfläche nach außen erstreckenden Flügel, der parallel zu einer Längsachse des ersten Bereichs verläuft.

Darin besteht der erste Bereich aus einer Mehrzahl von parallel zueinander verlaufenden Mikrokanälen, die eine Fluid-Strömungsrichtung definieren. Mikrokanäle im Sinne der vorliegenden Erfindung sind Kanäle mit einem Durchmesser ≤ 1 mm. Der erste Bereich wird üblicherweise mittels Extrudieren, beispielsweise aus Aluminium, hergestellt.

Zusätzlich ist zur Vergrößerung der für eine Wärmeabfuhr zur Verfügung stehenden Oberfläche mindestens ein Flügel vorgesehen, der sich lateral von einer den ersten Bereich umhüllenden Oberfläche nach außen erstreckt. Lateral in diesem Zusammenhang bedeutet, dass sich der mindestens eine Flügel quer zur Strömungsrichtung bzw. zur Verlaufsrichtung der Mikrokanäle erstreckt. Der mindestens eine Flügel erstreckt sich vorzugsweise kontinuierlich über im Wesentlichen die gesamte Länge des ersten Bereichs. Ein Vorteil dieser Vorgehensweise ist, dass im Vergleich zum bekannten Stand der Technik eine Alternative Lösung zur Vergrößerung der für die Wärmeabfuhr zur Verfügung stehenden Oberfläche geschaffen wird, die nicht an ein Stapeln mehrerer erster Bereiche bzw. Mikrokanal-Strukturen gekoppelt ist. Hierbei ist es besonders vorteilhaft, wenn der mindestens eine Flügel ebenfalls mittels Extrusion hergestellt wird, vorzugsweise gleichzeitig mit dem ersten Bereich. Auf diese Weise bilden der Erster Bereich und der mindestens eine Flügel ein einstückiges Element, so dass ein zusätzliches Verbinden des mindestens einen Flügels mit dem Erster Bereich entfallen kann.

Ein Vorteil ist somit, dass eine größere für eine Wärmeübertragung zur Verfügung stehende Oberfläche im Vergleich zu bekannten Mikrokanal-Strukturen bereitgestellt wird, so dass auch die Effizienz der erfindungsgemäßen Mikrokanal-Struktur im Vergleich zu bekannten Mikrokanal-Strukturen erhöht ist. Ein zu erwähnender Nachteil ist der bei gleicher Anzahl an Mikrokanälen größere Bauraum, den die erfindungsgemäße Mikrokanal-Struktur aufgrund des mindestens einen Flügels benötigt.

Gemäß einer Ausgestaltung weist die Mikrokanal-Struktur zwei Flügel auf. Besonders vorteilhaft ist es, wenn sich die Flügel von gegenüberliegenden Seiten der den ersten Bereich umhüllenden Oberfläche lateral nach außen erstrecken. Auf diese Weise kann eine weitere Vergrößerung der Oberfläche zur Wärmeübertragung erzielt werden.

Weiterhin weist der erste Bereich eine ungefähr rechteckige Querschnittsform auf, die eine größere Breite verglichen mit einer Höhe aufweist, und der mindestens eine Flügel erstreckt sich von der den ersten Bereich umhüllenden Oberfläche von einer die Höhe bestimmenden Seitenwand, vorzugsweise mittig. Bei zwei gegenüberliegend angeordneten Flügeln erstreckt sich jeweils ein Flügel von jeweils einer Seitenwand, vorzugsweise mittig. Auf diese Weise ist bei Verwendung der erfindungsgemäßen Mikrokanal-Struktur beispielsweise in einem Wärmetauscher eine gute Anströmung durch ein im rechten Winkel zur Fluid-Strömungsrichtung strömendes Wärmeübertragungsmedium gegeben.

Der obige Effekt wird weiter verbessert, indem gemäß einer weiteren Ausgestaltung die Ränder der ungefähr rechteckigen Querschnittsform abgerundet sind. Auf diese Weise kann insbesondere eine turbulente Strömung des Wärmeübertragungsmediums um die erfindungsgemäße Mikrokanal-Struktur sowie ein daraus resultierender möglicher Strömungsabriss vermieden werden.

Zudem entspricht die laterale Erstreckung des mindestens einen Flügels nach außen ungefähr der Hälfte der Breite des ersten Bereichs. Weiterhin bevorzugt ist eine Dicke des mindestens einen Flügels gleich einem Viertel der Höhe des ersten Bereichs. Mit diesen besonders vorteilhaften Proportionen kann die Oberfläche um bis zu 40 % im Vergleich zu bekannten Mikrokanal-Strukturen bzw. zum ersten Bereich alleine vergrößert werden.

Eine vorteilhafte Lamellen-Struktur für eine Mikrokanal-Struktur, insbesondere für eine oben beschriebene Mikrokanal-Struktur, umfasst: mindestens einen ersten Bereich in einer ersten Ebene, der eine erste Verbindungsfläche für eine erste Mikrokanal-Struktur bereitstellt, mindestens einen zweiten Bereich in einer zweiten Ebene, der vorzugsweise eine zweite Verbindungsfläche für eine zweite Mikrokanal-Struktur bereitstellt, mindestens einen ersten schräg verlaufenden Bereich, der mit einem ersten Ende am ersten Bereich und mit einem entgegengesetzten zweiten Ende am zweiten Bereich angeordnet ist, und mindestens einen zweiten schräg verlaufenden Bereich, der mit einem ersten Ende am ersten Bereich oder einem weiteren, vorzugsweise benachbarten, ersten Bereich und mit einem entgegengesetzten zweiten Ende am zweiten Bereich angeordnet ist, wobei der mindestens eine erste schräg verlaufende Bereich an einer ersten Seite mit dem ersten Bereich einen ersten Winkel α kleiner 90° und an einer der ersten Seite entgegengesetzten zweiten Seite mit dem zweiten Bereich einen zweiten Winkel β kleiner 90° einschließt. Bei dem ersten Winkel α und dem zweiten Winkel β handelt es sich somit um einen Wechselwinkel. Bezogen auf die Verwendung mit einer Mikrokanal-Struktur, insbesondere mit einer erfindungsgemäßen Mikrokanal-Struktur, wird durch den ersten und/oder den zweiten Bereich die Kontaktfläche mit dem ersten Bereich, vorzugsweise mit der gesamten Mikrokanal-Struktur, vergrößert. Auf diese Weise kann die Wärme von dem Erster Bereich bzw. der Mikrokanal-Struktur besser abgeführt werden verglichen mit den bekannten Lamellen-Strukturen.

In einer Ausgestaltung der Lamellen-Struktur schließt der mindestens eine zweite schräg verlaufende Bereich an einer ersten Seite mit dem ersten Bereich oder dem weiteren ersten Bereich einen dritten Winkel γ kleiner 90° sowie an einer der ersten Seite entgegengesetzten zweiten Seite mit dem zweiten Bereich einen vierten Winkel δ kleiner 90° ein. Weiterhin vorteilhaft ist es, wenn der zweite schräg verlaufende Bereich bezogen auf eine zur ersten und/oder zweiten Ebene senkrechte Ebene eine einer ersten Neigungsrichtung des ersten schräg verlaufenden Bereichs entgegengesetzte zweite Neigungsrichtung aufweist. Vorzugsweise sind die erste und die zweite Neigungsrichtung an der senkrechten Ebene gespiegelt, was jedoch keine zwingende Voraussetzung ist. Ein Vorteil dieser Ausführungsform ist, dass nun mindestens zwei schräg verlaufende Bereiche vorliegen, die unterschiedliche Neigungsrichtungen und unterschiedliche oder gleiche Neigungswinkel bezogen auf die senkrechte Ebene aufweisen. Auf diese Weise kann die für eine Wärmeabfuhr zur Verfügung stehende Oberfläche bei Verwendung mit einer Mikrokanal-Struktur weiter vergrößert werden.

Gemäß einer weiteren Ausgestaltung weist die Lamellen-Struktur eine Mehrzahl erster und zweiter Bereiche sowie eine Mehrzahl erster schräg verlaufender Bereiche und eine Mehrzahl zweiter schräg verlaufender Bereiche auf. Hierbei ist es besonders bevorzugt, wenn der erste schräg verlaufende Bereich mit dem ersten Ende am ersten Ende des ersten Bereichs und mit dem entgegengesetzten zweiten Ende am ersten Ende des zweiten Bereichs angeordnet ist und der zweite schräg verlaufende Bereich mit dem ersten Ende am zweiten Ende des benachbarten ersten Bereichs aus der Mehrzahl der ersten Bereiche und mit dem entgegengesetzten zweiten Ende am zweiten Ende des zweiten Bereichs angeordnet ist. Dies hat den Vorteil, dass die Wärmeabfuhr bei Verwendung mit einer Mikrokanal-Struktur durch die Vergrößerung des Kontaktbereichs besonders effizient erfolgen kann.

Anders ausgedrückt ist die Lamellen-Struktur so aufgebaut, dass ein Abstand zwischen zwei ersten Bereichen durch einen zweiten Bereich abgedeckt wird, wenn die Anordnung senkrecht zur ersten bzw. zweiten Ebene betrachtet wird. Der Abstand zwischen den zwei ersten Bereichen ist dabei kleiner als die Länge des zweiten Bereichs. Dies gilt ebenfalls umgekehrt für einen Abstand zwischen zwei zweiten Bereichen und die Länge eines ersten Bereichs. Die Dimensionen der ersten und zweiten Bereiche sind hierbei vorzugsweise gleich. Ebenso sind vorzugsweise die Dimensionen des ersten und des zweiten schräg verlaufenden Bereichs gleich.

Gemäß einer weiteren Ausgestaltung der Lamellen-Struktur sind der erste Winkel α und der zweite Winkel β und/oder der dritte Winkel γ sowie der vierte Winkel δ gleich groß. Dies bedeutet, dass der mindestens eine erste Bereich und der mindestens eine zweite Bereich in parallel zueinander verlaufenden Ebenen angeordnet sind. Auf diese Weise wird eine besonders gleichmäßige Struktur geschaffen, was sich vorteilhaft auf den Wärmeübergang auswirkt.

In einer anderen Ausgestaltung der Lamellen-Struktur sind der erste, der zweite, der erste schräg verlaufende und/oder der zweite schräg verlaufende Bereich gerade, wellenförmig oder ziehharmonikaförmig oder diese Bereich weisen jeweils eine beliebige andere Form oder Kombinationen davon auf. Aufgrund dieser Gestaltungsmöglichkeiten können die Bereiche jeweils gezielt an die Anforderungen der jeweiligen Anwendungen im Hinblick auf die Wärmeabfuhr angepasst werden.

Gemäß einer weiteren Ausgestaltung der Lamellen-Struktur ist im ersten und/oder zweiten Bereich eine mittige Vertiefung bereitgestellt, die vorzugsweise an eine Mikrokanal-Struktur, insbesondere an einen ersten Bereich einer oben beschriebenen Mikrokanal-Struktur, oder an eine Flügelrohr-Struktur angepasst ist. Mit dieser Ausgestaltung ist die Lamellen-Struktur in besonders vorteilhafter Weise an die Mikrokanal-Struktur und die Flügelrohr-Struktur angepasst, so dass sich ein Kontakt zum Wärmeaustausch zwischen Lamellen-Struktur und Mikrokanal-/Flügelrohr-Struktur möglichst über die gesamte Breite der Mikrokanal-/Flügelrohr-Struktur und/oder der Lamellen-Struktur ergibt. Der Wärmeaustauscher wird weiterhin dadurch unterstützt, dass die Vertiefung als Durchbruch oder als flächige Formgestaltung vorgesehen ist. Bei einer flächigen Formgestaltung ist die Vertiefung in das Lamellenmaterial eingeformt, ohne die Lamellenfläche zu durchbrechen. Dies stellt eine bestimmte Größe einer Kontaktfläche bereit. Bei einem Durchbruch reduziert sich die Kontaktfläche auf den Rand des Durchbruchs, der mit der Mikrokanal-Struktur oder der Flügelrohr-Struktur verbunden ist.

Ein erfindungsgemäßer Bauteilverbund besteht aus mindestens zwei Mikrokanal-Strukturen, insbesondere die oben beschriebenen Mikrokanal-Strukturen, oder mindestens einer Flügelrohr-Struktur und einer erfindungsgemäßen Lamellen-Struktur, wobei die zwei Mikrokanal-Strukturen oder die Flügelrohr-Strukturen zumindest teilweise über die Lamellen-Struktur miteinander verbunden sind, und wobei die Mikrokanal-Strukturen oder Flügelrohr-Strukturen vorzugsweise parallel zueinander verlaufen. Der so hergestellte Bauteilverbund weist die Vorteile der obigen Mikrokanal-Struktur und/oder der obigen Lamellen-Struktur auf. In dieser Hinsicht wird auf die entsprechenden Ausführungen verwiesen.

Der Bauteilverbund in den beiden erfindungsgemäßen Ausgestaltungen lässt sich folgendermaßen zusammenfassen: Gemäß einer ersten Ausgestaltung besteht der Bauteilverbund aus einer Mehrzahl von Mikrokanal-Strukturen, die jeweils eine Mehrzahl von parallel zueinander verlaufenden Mikrokanälen, die einen ersten Bereich der Mikrokanal-Struktur definieren, der eine ungefähr rechteckige Querschnittsform aufweist, die eine größere Breite verglichen mit einer Höhe aufweist, und zwei sich lateral von einer den ersten Bereich umhüllenden Oberfläche von einer die Höhe bestimmenden Seitenwand nach außen erstreckenden Flügel, die parallel zu einer Längsachse des ersten Bereichs verlaufen und einer Lamellen-Struktur, die folgende Merkmale umfasst: mindestens einen ersten Bereich in einer ersten Ebene, der eine erste Verbindungsfläche für die erste Mikrokanal-Struktur bereitstellt, mindestens einen zweiten Bereich in einer zweiten Ebene, der vorzugsweise eine zweite Verbindungsfläche für die zweite Mikrokanal-Struktur bereitstellt, wobei im ersten und zweiten Bereich eine mittige Vertiefung bereitgestellt ist, die an die Mikrokanal-Struktur im ersten Bereich angepasst ist, mindestens einen ersten schräg verlaufenden Bereich, der mit einem ersten Ende am ersten Bereich und mit einem entgegengesetzten zweiten Ende am zweiten Bereich angeordnet ist, und mindestens einen zweiten schräg verlaufenden Bereich, der mit einem ersten Ende am ersten Bereich oder einem weiteren, benachbarten, ersten Bereich und mit einem entgegengesetzten zweiten Ende am zweiten Bereich angeordnet ist, wobei der mindestens eine erste schräg verlaufende Bereich an einer ersten Seite mit dem ersten Bereich einen ersten Winkel α kleiner 90° und an einer der ersten Seite entgegengesetzten zweiten Seite mit dem zweiten Bereich einen zweiten Winkel β kleiner 90° einschließt, und der mindestens eine zweite schräg verlaufende Bereich an einer ersten Seite mit dem ersten Bereich oder dem weiteren ersten Bereich einen dritten Winkel γ kleiner 90° sowie an einer der ersten Seite entgegengesetzten zweiten Seite mit dem zweiten Bereich einen vierten Winkel δ kleiner 90° einschließt, wobei die zwei Mikrokanal-Strukturen über die Lamellen-Struktur miteinander verbunden sind und parallel zueinander verlaufen, wobei die Lamellen-Struktur eine Breite aufweist, die mindestens einer Breite der Mikrokanal-Struktur entspricht und die Lamellen-Struktur über die gesamte Breite der Mikrokanal-Struktur mit der Mikrokanal-Struktur in Kontakt steht.

Gemäß der anderen Ausgestaltung besteht der Bauteilverbund aus einer Mehrzahl von länglichen geradlinig verlaufenden Flügelrohr-Strukturen, die jeweils ein zentrales Rohr mit einem runden, krummlinigen oder rechteckigen Leitungsquerschnitt sowie zwei einander gegenüberliegend angeordnete und sich lateral von dem zentralen Rohr nach außen erstreckende Flügel aufweisen, die parallel zu einer Längsachse des zentralen Rohrs verlaufen, und einer Lamellen-Struktur, die folgende Merkmale umfasst: mindestens einen ersten Bereich in einer ersten Ebene, der eine erste Verbindungsfläche für die erste Flügelrohr-Struktur bereitstellt, mindestens einen zweiten Bereich in einer zweiten Ebene, der eine zweite Verbindungsfläche für die zweite Flügelrohr-Struktur bereitstellt, wobei im ersten und zweiten Bereich eine mittige Vertiefung bereitgestellt ist, die an eine Form des Rohrs der Flügelrohr-Struktur angepasst ist, mindestens einen ersten schräg verlaufenden Bereich, der mit einem ersten Ende am ersten Bereich und mit einem entgegengesetzten zweiten Ende am zweiten Bereich angeordnet ist, und mindestens einen zweiten schräg verlaufenden Bereich, der mit einem ersten Ende am ersten Bereich oder einem weiteren, benachbarten, ersten Bereich und mit einem entgegengesetzten zweiten Ende am zweiten Bereich angeordnet ist, wobei der mindestens eine erste schräg verlaufende Bereich an einer ersten Seite mit dem ersten Bereich einen ersten Winkel α kleiner 90° und an einer der ersten Seite entgegengesetzten zweiten Seite mit dem zweiten Bereich einen zweiten Winkel β kleiner 90° einschließt, und der mindestens eine zweite schräg verlaufende Bereich an einer ersten Seite mit dem ersten Bereich oder dem weiteren ersten Bereich einen dritten Winkel γ kleiner 90° sowie an einer der ersten Seite entgegengesetzten zweiten Seite mit dem zweiten Bereich einen vierten Winkel δ kleiner 90° einschließt, wobei die zwei Flügelrohr-Strukturen über die Lamellen-Struktur miteinander verbunden sind und parallel zueinander verlaufen sowie die Lamellen-Struktur mindestens eine Breite aufweist, die einer Breite der Flügelrohr-Struktur entspricht, und die Lamellen-Struktur über die gesamte Breite der Flügelrohr-Struktur mit der Flügelrohr-Struktur in Kontakt steht.

Gemäß einer bevorzugten Ausführungsform weist der Bauteilverbund eine Mehrzahl von Mikrokanal- oder Flügelrohr-Strukturen, insbesondere die oben beschriebenen Mikrokanal-Strukturen, deren erste Bereiche vorzugsweise parallel zueinander verlaufen, wobei jede Mikrokanal-Struktur mit der jeweiligen benachbarten Mikrokanal-Struktur zumindest teilweise über eine erfindungsgemäße Lamellen-Struktur verbunden ist. Auf diese Weise kann eine beliebige Anzahl an Mikrokanal- oder Flügelrohr-Strukturen für den Einsatz in einem späteren Wärmetauscher übereinander gestapelt werden, wobei zwischen den Mikrokanal-Strukturen eine jeweilige Lamellen-Struktur vorhanden ist. Die Lamellen-Struktur ist vorzugsweise an den Mikrokanal-Strukturen oder Flügelrohr-Strukturen befestigt, beispielsweise mittels Löten, Schweißen, Kleben.

Gemäß einer weiteren bevorzugten Ausführungsform vorliegender Erfindung weist der Bauteilverbund die Mehrzahl der länglichen geradlinig verlaufenden Flügelrohr-Strukturen in einem mäanderförmigen Verlauf parallel zueinander und flüssigkeitsleitenden hintereinander miteinander verbunden auf, so dass ein Flüssigkeitszulauf mit einem Eingang und ein Flüssigkeitsablauf mit einem Ausgang des mäanderförmigen Verlaufs der Flügelrohr-Strukturen verbindbar ist. Diese bevorzugte mäanderförmige Anordnung bildet die Grundlage für einen effizienten und flüssigkeitssparenden Haushalt an Kühlmittel, das im Bauteilverbund und späteren Wärmetauscher eingesetzt wird. Denn das zentrale Rohr der länglichen geradlinig verlaufenden Flügelrohr-Strukturen bildet jeweils an einem Ende in einem gebogenen End- oder Verbindungsbereich ohne Flügel die Flüssigkeitsverbindung zur benachbarten länglichen geradlinig verlaufenden Flügelrohr-Struktur. Vorzugsweise ist wird durch die einzelnen gebogenen Verbindungsbereiche ein geringeres Volumen an Kühlflüssigkeit zur Versorgung der Flügelrohr-Strukturen benötigt, als es mit einem ersten und einem zweiten Verteilerrohr in Kombination mit den Mikrokanal-Strukturen der Fall ist.

Ein erfindungsgemäßer Wärmetauscher umfasst ein erstes Verteilerrohr zum Zuführen eines Fluides und ein zweites Verteilerrohr zum Ableiten eines Fluides sowie einen erfindungsgemäßen Bauteilverbund, wobei die Mikrokanäle jeder Mikrokanal-Struktur an einem ersten Ende in Strömungsverbindung mit dem ersten Verteilerrohr und an einem zweiten Ende in Strömungsverbindung mit dem zweiten Verteilerrohr stehen. Im Hinblick auf die Vorteile wird auf die obigen Ausführungen zur erfindungsgemäßen Mikrokanal-Struktur sowie zur erfindungsgemäßen Lamellen-Struktur verwiesen.

Ein weiterer erfindungsgemäßer Wärmetauscher umfasst ein Zufuhrrohr zum Zuführen eines Fluides und ein Abfuhrrohr zum Ableiten eines Fluides sowie einen Bauteilverbund mit mindestens zwei Flügelrohr-Strukturen verbunden über eine bevorzugte Lamellen-Struktur gemäß obiger Beschreibung, wobei die zentralen Rohre der Flügelrohr-Strukturen in Strömungsrichtung hintereinander miteinander verbunden sind, um eine Strömungsverbindung zwischen dem Zufuhrrohr und dem Abfuhrrohr bereitzustellen.

Der Wärmetauscher mit Flügelrohr-Strukturen nutzt bekannte Konstruktionsprinzipien eines Wärmetauschers dieser Art. Vorteilhafterweise erstreckt sich die Lamellen-Struktur mindestens über die gesamte Breite des Flügelrohrs, also quer zur Längsachse des Flügelrohrs. Dieser Kontakt in Querrichtung zwischen Flügelrohr-Struktur oder Mikrokanal-Struktur und der Lamellen-Struktur erstreckt sich über die maximale Breite. Bevorzugt wird dieser Kontaktbereich vergrößert, indem einander gegenüberliegende Kontaktflächen von Flügelrohr-/Mikrokanal-Struktur und Lamellen-Struktur vergrößert werden. Diese gilt für Kontaktlinien und/oder Kontaktflächen im Bereich der Flügel und/oder des Rohrs oder des Bereichs der miteinander verbundenen Mikrokanäle. Des Weiteren sind die zentralen Rohre der Flügelrohr-Strukturen nacheinander miteinander verbunden, um die Strömungsverbindung zwischen dem Zufuhrrohr und dem Abfuhrrohr für Kühlflüssigkeit bereitzustellen. Innerhalb dieses Verbunds ist die Mehrzahl der länglichen geradlinig verlaufenden Flügelrohr-Strukturen in einem mäanderförmigen Verlauf parallel zueinander angeordnet. Somit spannen die mehreren Flügelrohr-Strukturen aufgrund dieser mäanderförmigen Anordnung eine annähernd ebene Fläche auf. Das Zufuhrrohr ist mit dem Eingang und das Abfuhrrohr ist mit dem Ausgang des mäanderförmigen Verlaufs der Flügelrohr-Strukturen verbunden ist. Gemäß einer bevorzugten Ausführungsform sind mindestens zwei mäanderförmige Verläufe der Flügelrohr-Strukturen parallel zueinander und flächig nebeneinander angeordnet und stehen in Strömungsverbindung miteinander. Zudem bevorzugt sind die Flügel der Flügelrohr-Strukturen annähernd senkrecht zu der durch die mäanderförmigen Verläufe der Flügelrohr-Strukturen aufgespannten Ebene/Ebenen angeordnet.

Ein vorteilhaftes Herstellungsverfahren für eine Mikrokanal-Struktur weist den Schritt auf: Extrudieren einer Mikrokanal-Struktur bestehend aus einer Mehrzahl von parallel zueinander verlaufenden Mikrokanälen, die einen ersten Bereich der Mikrokanal-Struktur definieren, und mindestens einem, vorzugsweise zwei, sich lateral von einer den ersten Bereich umhüllenden Oberfläche nach außen erstreckenden Flügel, der parallel zu einer Längsachse des ersten Bereichs verläuft, vorzugsweise aus Aluminium.. Mittels des erfindungsgemäßen Herstellungsverfahrens wird eine erfindungsgemäße Mikrokanal-Struktur hergestellt. Im Hinblick auf die Vorteile wird daher auf die erfindungsgemäße Mikrokanal-Struktur verwiesen.

Ein vorteilhaftes Herstellungsverfahren einer Lamellen-Struktur umfasst die Schritte: Bereitstellen von mindestens einem ersten Bereich, der eine erste Verbindungsfläche für eine erste Mikrokanal-Struktur oder eine Flügelrohr-Struktur bereitstellt, und mindestens einem zweiten Bereich, der vorzugsweise eine zweite Verbindungsfläche für eine zweite Mikrokanal-Struktur oder eine zweite Flügelrohr-Struktur bereitstellt, danach Anordnen eines ersten schräg verlaufenden Bereichs mit einem ersten Ende am ersten Bereich und mit einem entgegengesetzten zweiten Ende am zweiten Bereich derart, dass der mindestens eine erste schräg verlaufende Bereich an einer ersten Seite mit dem ersten Bereich einen ersten Winkel α kleiner 90° und an einer der ersten Seite entgegengesetzten zweiten Seite mit dem zweiten Bereich einen zweiten Winkel β kleiner 90° einschließt, und Anordnen eines zweiten schräg verlaufenden Bereichs mit einem ersten Ende am ersten Bereich oder einem weiteren, vorzugsweise benachbarten, ersten Bereich und mit einem entgegengesetzten zweiten Ende am zweiten Bereich, Mittels dieses Herstellungsverfahrens ist die erfindungsgemäße Lamellenstruktur herstellbar. Daher wird im Hinblick auf die entsprechenden Vorteile auf die Ausführungen zur Lamellen-Struktur verwiesen.

Gemäß einer weiteren Ausgestaltung erfolgt der Schritt des Anordnens des zweiten schräg verlaufenden Bereichs so, dass der zweite schräg verlaufende Bereich an einer ersten Seite mit dem ersten Bereich oder dem weiteren ersten Bereich einen dritten Winkel γ kleiner 90° und an einer der ersten Seite entgegengesetzten zweiten Seite mit dem zweiten Bereich einen vierten Winkel δ kleiner 90° einschließt.

Des Weiteren umfasst der Schritt des Bereitstellens das Bereitstellen einer Mehrzahl erster und zweiter Bereiche und die Schritte des Anordnens des ersten und zweiten schräg verlaufenden Bereichs werden mehrfach wiederholt. Weiterhin bevorzugt erfolgt das Anordnen des ersten schräg verlaufenden Bereichs so, dass der erste schräg verlaufende Bereich mit dem ersten Ende am ersten Ende des ersten Bereichs und mit dem entgegengesetzten zweiten Ende am ersten Ende des zweiten Bereichs angeordnet wird und das Anordnen des zweiten schräg verlaufenden Bereichs erfolgt so, dass der zweite schräg verlaufende Bereich mit dem ersten Ende am zweiten Ende des benachbarten ersten Bereichs aus der Mehrzahl der ersten Bereiche und mit dem entgegengesetzten zweiten Ende am zweiten Ende des zweiten Bereichs angeordnet wird.

Zudem umfasst das Herstellungsverfahren einer Lamellen-Struktur den weiteren Schritt: Bereitstellen einer mittigen Vertiefung im ersten und/oder zweiten Bereich, die vorzugsweise an eine Mikrokanal-Struktur, insbesondere an einen ersten Bereich einer erfindungsgemäßen Mikrokanal-Struktur, oder eine Flügelrohr-Struktur angepasst ist. Gemäß einer ersten Alternative können der erste und/oder der zweite Bereich bereits beim anfänglichen Bereitstellen der Bereiche eine Vertiefung für die Mikrokanal-Struktur, insbesondere für einen ersten Bereich davon, aufweisen. Wird die Lamellen-Struktur aus Einzelteilen zusammengesetzt, so kann die Vertiefung beispielsweise vor dem Anordnen des erste und/oder des zweiten schräg verlaufenden Bereichs erzeugt werden. Gemäß einer weiteren Alternative können entsprechende Vertiefungen auch später bereitgestellt werden.

Außerdem werden die Schritte des erfindungsgemäßen Herstellungsverfahrens der Lamellen-Struktur mittels Biegen einer Blechlage realisiert. Wird die Lamellen-Struktur insgesamt aus einer Blechlage durch Biegen hergestellt, so wird die oben genannte Vertiefung entweder vor oder nach dem Biegen in den Bereichen erzeugt, die später dem ersten und/oder dem zweiten Bereich entsprechen. Es ist ebenfalls denkbar, Durchbrüche auszustanzen oder auszuschneiden.

Ein Herstellungsverfahren eines Bauteilverbunds umfasst die Schritte: Bereitstellen von mindestens zwei Mikrokanal-Strukturen oder Flügelrohr-Strukturen, insbesondere die oben beschriebenen Mikrokanal-strukturen, und einer der oben beschriebenen Lamellen-Strukturen, danach zumindest teilweises Verbinden der zwei Mikrokanal-Strukturen oder der Flügelrohr-Strukturen mittels der Lamellen-Struktur, beispielsweise mittels Anlöten, Schweißen oder Kleben der Lamellen-Struktur.

Gemäß einer Ausgestaltung umfasst der Schritt des Bereitstellens im Herstellungsverfahren des Bauteilverbunds das Bereitstellen einer Mehrzahl von Mikrokanal-/Flügelrohr-Strukturen und Lamellen-Strukturen und der Schritt des Verbindens umfasst das zumindest teilweise Verbinden jeder Mikrokanal-Struktur aus der Mehrzahl von Mikrokanal-Strukturen mit der jeweiligen benachbarten Mikrokanal-Struktur bzw. jeder Flügelrohr-Struktur aus der Mehrzahl an Flügelrohr-Strukturen mit der jeweiligen benachbarten Flügelrohr-Struktur. mittels einer jeweiligen Lamellen-Struktur (120).

Ein Herstellungsverfahren eines erfindungsgemäßen Wärmetauschers umfasst die Schritte: Bereitstellen eines ersten Verteilerrohrs, Bereitstellen eines zweiten Verteilerrohrs sowie Bereitstellen eines erfindungsgemäßen Bauteilverbunds und danach Verbinden der Mikrokanäle jeder Mikrokanal-Struktur an einem ersten Ende mit dem ersten Verteilerrohr und an einem zweiten Ende mit dem zweiten Verteilerrohr. Wird der Wärmetauscher aus einer Flügelrohr-Struktur hergestellt, dann wird zunächst ein Zufuhr- und ein Abfuhrrohr bereitgestellt und mit den Flügelrohr-Strukturen verbunden, die zuvor nacheinander miteinander - also in Reihe - verbunden worden sind.

Ein erfindungsgemäßer Verflüssiger besteht aus mindestens zwei, vorzugsweise mindestens drei, Untereinheiten mit jeweils einer Mehrzahl von länglichen, geradlinig verlaufenden Flügelrohr-Strukturen, die jeweils ein zentrales Rohr mit einem runden, krummlinigen oder eckigen Leitungsquerschnitt sowie zwei einander gegenüberliegend angeordnete und sich lateral von dem zentralen Rohr nach außen erstreckende Flügel aufweisen, die parallel zu einer Längsachse des zentralen Rohrs verlaufen, und einer Lamellen-Struktur, die folgende Merkmale umfasst: mindestens einen ersten Bereich in einer ersten Ebene, der eine erste Kontaktzone für die erste Flügelrohr-Struktur bereitstellt, mindestens einen zweiten Bereich in einer zweiten Ebene, der eine zweite Kontaktzone für die zweite Flügelrohr-Struktur bereitstellt, wobei im ersten und zweiten Bereich eine mittige Vertiefung bereitgestellt ist, die an eine Form des Rohrs der Flügelrohr-Struktur angepasst ist, mindestens einen ersten schräg verlaufenden Bereich, der mit einem ersten Ende am ersten Bereich und mit einem entgegengesetzten zweiten Ende am zweiten Bereich angeordnet ist, und mindestens einen zweiten schräg verlaufenden Bereich, der mit einem ersten Ende am ersten Bereich oder einem weiteren, benachbarten ersten Bereich und mit einem entgegengesetzten zweiten Ende an einem benachbarten zweiten Bereich oder am zweiten Bereich angeordnet ist, wobei zwei Flügelrohr-Strukturen über die Lamellen-Struktur miteinander verbunden sind und parallel zueinander verlaufen, so dass die Flügel einer Untereinheit in parallelen Ebenen angeordnet sind, und die Lamellen-Struktur mindestens eine Breite aufweist, die einer Breite der Flügelrohr-Struktur entspricht, und die Lamellen-Struktur über die Breite der Flügelrohr-Struktur mit der Flügelrohr-Struktur in Kontakt steht, wobei die Untereinheiten nebeneinander angeordnet sind und im Betrieb des Verflüssigers eine Strömungsrichtung einer über die Lamellenstruktur des Verflüssigers strömenden Luft ungefähr rechtwinklig zur Lamellen-Struktur ausgerichtet ist, und der Verflüssiger weiterhin umfasst ein Zufuhrrohr zum Zuführen eines Fluides, das mit einem ersten Ende der Mehrzahl der Flügelrohr-Strukturen mindestens einer der Untereinheiten verbunden ist sowie ein Abfuhrrohr zum Abführen eines Fluides, das mit einem zweiten dem ersten Ende entgegensetzten Ende der Flügelrohr-Strukturen mindestens einer der Untereinheiten verbunden ist, wobei der Innendurchmesser des zentralen Rohrs der Flügelrohr-Struktur mindestens 3 mm be-trägt, der Außendurchmesser des zentralen Rohrs der Flügelrohr-Struktur mindestens 4 mm beträgt und eine Breite der Flügelrohr-Struktur vorzugsweise ≤ 25 mm ist.

Bei einem Verflüssiger oder Kondensator handelt es sich allgemein um eine Vorrichtung, in der ein im Inneren des zentralen Rohrs der Flügelrohr-Struktur strömendes Fluid vom gasförmigen Aggregatzustand in den flüssigen Aggregatzustand überführt wird (Kondensation). In Wärmekraftmaschinen und in Kälteanlagen dienen Kondensatoren der Verflüssigung des Abdampfes bzw. des dampfförmigen Kältemittels. Das ermöglicht in diesen Anlagen somit einen geschlossenen Kreisprozess.

Ein Vorteil des erfindungsgemäßen Verflüssigers ist der besonders kompakte Aufbau und der besonders effiziente Abtransport der Wärme mittels der Flügelrohr-Struktur in Kombination mit der Lamellen-Struktur und dem spezifischen Aufbau und der Dimensionierung. In einer vorteilhaften Ausführungsform weist der Verflüssiger daher höchstens sechs Untereinheiten auf.

Es ist ebenfalls bevorzugt, dass ein Abstand zwischen zwei Flügelrohr-Strukturen derselben Untereinheit zwischen 10 und 12 mm beträgt. In einer weiteren vorteilhaften Ausführungsform beträgt der durchschnittliche Abstand zwischen zwei aufeinanderfolgenden ersten und/oder zweiten Bereichen der Lamellenstruktur 3 bis 9 mm. Weiterhin bevorzugt beträgt der Abstand zwischen zentralen Rohren benachbarter Untereinheiten 25 bis 35 mm, vorzugsweise gemessen von Rohrmitte zu Rohrmitte. Mit jedem dieser Merkmale alleine kann bereits eine besonders kompakte Bauweise des Verflüssigers erzielt werden. Diese Merkmale in Kombination führen daher zu einer besonders vorteilhaften und effizienten Ausführungsform des Verflüssigers.

Schließlich ist es bevorzugt, dass eine Breite des Verflüssigers rechtwinklig zur Strömungsrichtung der über die Lamellenstruktur des Verflüssigers strömenden Luft 200 bis 250 mm beträgt, eine Höhe des Verflüssigers rechtwinklig zur Strömungsrichtung der über die Lamellenstruktur des Verflüssigers strömenden Luft 100 bis 150 mm beträgt und eine Tiefe des Verflüssigers in Strömungsrichtung der über die Lamellenstruktur des Verflüssigers strömenden Luft 80 bis 150 mm beträgt. Durch diese Dimensionierungen ist der Verflüssiger beispielsweise auch in Haushaltsgeräten wie einem Wäschetrockner einsetzbar.

Ein Verdampfer gemäß der vorliegenden Erfindung umfasst, vorzugsweise genau, zwei länglichen geradlinig verlaufenden Flügelrohr-Strukturen, die jeweils eine Mehrzahl zentraler Rohrabschnitte mit einem runden, krummlinigen oder eckigen Leitungsquerschnitt sowie zwei einander gegenüberliegend angeordnete und sich lateral von dem zentralen Rohrabschnitt nach außen erstreckende Flügel aufweisen, die parallel zu einer Längsachse des zentralen Rohrabschnitts verlaufen, wobei die Flügel einer jeweiligen Flügelrohr-Struktur in derselben Ebene angeordnet sind, und der Verdampfer umfasst weiterhin eine Lamellen-Struktur, die folgende Merkmale umfasst: mindestens einen ersten Bereich in einer ersten Ebene, der eine erste Kontaktzone für die erste Flügelrohr-Struktur bereitstellt, mindestens einen zweiten Bereich in einer zweiten Ebene, der eine zweite Kontaktzone für die zweite Flügelrohr-Struktur bereitstellt, wobei im ersten und zweiten Bereich eine mittige Vertiefung bereitgestellt ist, die an eine Form des Rohrs der Flügelrohr-Struktur angepasst ist, mindestens einen ersten schräg verlaufenden Bereich, der mit einem ersten Ende am ersten Bereich und mit einem entgegengesetzten zweiten Ende am zweiten Bereich angeordnet ist, und mindestens einen zweiten schräg verlaufenden Bereich, der mit einem ersten Ende am ersten Bereich oder einem weiteren, benachbarten, ersten Bereich und mit einem entgegengesetzten zweiten Ende an einem benachbarten zweiten Bereich oder am zweiten Bereich angeordnet ist, wobei die zwei Flügelrohr-Strukturen über die Lamellen-Struktur miteinander verbunden sind und parallel zueinander verlaufen sowie die Lamellen-Struktur mindestens eine Breite aufweist, die einer Breite der Flügelrohr-Struktur entspricht, und die Lamellen-Struktur über die Breite der Flügelrohr-Struktur mit der Flügelrohr-Struktur sowie mit mehreren Rohrabschnitten der jeweiligen Flügelrohr-Struktur in Kontakt steht, wobei im Betrieb des Verdampfers eine Strömungsrichtung einer über die Lamellenstruktur des Verdampfers strömenden Luft ungefähr rechtwinklig zur Lamellen-Struktur ausgerichtet ist, und der Außendurchmesser des zentralen Rohrs der Flügelrohr-Struktur 6 bis 8 mm beträgt, wobei eine Wandstärke 0,5 mm beträgt und eine Breite der Flügelrohr-Struktur 25 bis 30 mm ist.

Bei einem Verdampfer handelt es sich allgemein um eine Vorrichtung, in der ein im Inneren des zentralen Rohrs der Flügelrohr-Struktur strömendes Fluid vom flüssigen Aggregatszustand in den gasförmigen Aggregatzustand überführt wird. Ein Vorteil des erfindungsgemäßen Verdampfers ist, ebenso wie beim erfindungsgemäßen Verflüssiger, der besonders kompakte Aufbau. In einer vorteilhaften Ausführungsform weist der Verflüssiger daher genau zwei Flügelrohr-Strukturen auf.

Jede der zwei Flügelrohrstrukturen umfasst eine Mehrzahl an Rohrabschnitten mit Flügeln. Die Rohrabschnitte mit Flügeln einer jeweiligen Flügelrohr-Struktur sind dabei so angeordnet, dass die Flügel in einer Ebene angeordnet sind. Dies unterscheidet den erfindungsgemäßen Verdampfer beispielsweise von dem erfindungsgemäßen Verflüssiger, bei dem die Flügel einer Flügelrohr-Struktur in parallelen Ebenen angeordnet sind. Um nun mehrere Rohrabschnitte mit Flügeln einer Flügelrohr-Struktur mit ebenfalls mehreren Rohrabschnitten mit Flügeln einer weiteren Flügelrohr-Struktur zu verbinden, umfasst die Lamellenstruktur vorzugsweise eine Mehrzahl mittiger Vertiefungen, so dass eine Lamellen-Struktur jeweils mehrere Rohrabschnitte mit Flügeln der ersten und der zweiten Flügelrohr-Struktur miteinander verbindet.

In einer vorteilhaften Ausführungsform ist ein Abstand zwischen den Flügeln der ersten und der zweiten Flügelrohr-Struktur ungefähr 20 mm. Ebenso bevorzugt ist die Breite der Flügelrohr-Struktur ≤ 30 mm. Auf diese Weise ist eine besonders kompakte Bauweise des Verdampfers erzielbar.

Vorzugsweise ist zwischen den Flügeln der Flügelrohr-Struktur und der Lamellenstruktur zumindest teilweise ein Hohlraum vorhanden, der mit einem Mittel bereitgestellt ist, um einem Auftauen zu widerstehen. Auf diese Weise kann die Effektivität des Verdampfers weiter verbessert werden.

Nachfolgend wird eine detaillierte Ausführungsform der vorliegenden Erfindung unter Bezugnahme auf die Zeichnungen beschrieben. In den Zeichnungen bezeichnen dabei gleiche Bezugszeichen gleiche Bauteile.

### 4. Kurzbeschreibung der Zeichnungen

Es zeigen:
- Figur 1: eine perspektivische Ansicht einer Mikrokanal-Struktur gemäß Stand der Technik
- Figur 2: die Mikrokanal-Struktur aus Fig. 1 im Querschnitt
- Figur 3: eine perspektivische Ansicht einer Lamellen-Struktur gemäß Stand der Technik,
- Figur 4: die Lamellen-Struktur aus Fig. 3 im Querschnitt,
- Figur 5: eine perspektivische Ansicht eines Bauteilverbunds bestehend aus mehreren Mikrokanal-Strukturen und Lamellen-Strukturen gemäß Stand der Technik,
- Figur 6: den Bauteilverbund aus Fig. 5 in einer seitlichen Ansicht,
- Figur 7: eine perspektivische Ansicht einer Ausführungsform einer erfindungsgemäß bevorzugten Mikrokanal-Struktur,
- Figur 8: die Mikrokanal-Struktur aus Fig. 7 im Querschnitt,
- Figur 9: eine perspektivische Ansicht einer bevorzugten Ausführungsform einer Lamellen-Struktur gemäß der vorliegenden Erfindung,
- Figur 10: einen Querschnitt der Lamellen-Struktur aus Fig. 9,
- Figuren 11 und 12: eine perspektivische Ansicht eines Bauteilverbunds bestehend aus Mikrokanal-Strukturen und Lamellen-Strukturen gemäß einer Ausfuhrungsform der vorliegenden Erfindung,
- Figur 13: eine perspektivische Ansicht einer bevorzugten Ausführungsform eines Wärmetauschers gemäß der vorliegenden Erfindung,
- Figur 14: einen Ausschnitt des Wärmetauschers aus Fig. 13 in Seitenansicht und
- Figur 15: einen Ausschnitt des Wärmetauschers aus Fig. 14 und 13 zur Verdeutlichung eines Anschlusses eines ersten Bereichs an ein Verteilerrohr.
- Figur 16: eine weitere bevorzugte Ausführungsform eines Bauteilverbunds mit einer Flügelrohr-Struktur und einer Lamellen-Struktur,
- Figur 17: eine bevorzugte Ausführungsform einer weiteren Lamellen-Struktur,
- Figur 18: eine Seitenansicht der Lamellen-Struktur aus Figur 17,
- Figur 19: eine weitere bevorzugte Ausführungsform einer Lamellen-Struktur mit Kontaktflächen zu einem angrenzenden nicht gezeigten Flügelrohr,
- Figur 20: eine Seitenansicht einer bevorzugten Ausführungsform eines Bauteilverbunds bestehend aus einer Lamellen-Struktur und einer Flügelrohr-Struktur,
- Figur 21: eine weitere Seitenansicht des bevorzugten Bauteilverbunds gemäß Figur 20,
- Figur 22: eine perspektivische Ansicht des Bauteilverbunds gemäß Figur 21,
- Figur 23: eine vergrößerte perspektivische Ansicht eines Ausschnitts aus dem Bauteilverbund gemäß Figur 22,
- Figur 24: eine perspektivische Ansicht eines erfindungsgemäß bevorzugten Wärmetauschers mit einem bevorzugten Bauteilverbund bestehend aus Flügelrohr-Strukturen und dazwischen angeordneten Lamellen-Strukturen,
- Figur 25: eine erste perspektivische Ansicht eines erfindungsgemäß bevorzugten Verflüssigers,
- Figur 26: eine zweite perspektivische Ansicht des erfindungsgemäß bevorzugten Verflüssigers,
- Figur 27: eine Seitenansicht des erfindungsgemäß bevorzugten Verflüssigers,
- Figur 28: eine Endansicht des erfindungsgemäß bevorzugten Verflüssigers,
- Figur 29: eine erste perspektivische Ansicht eines erfindungsgemäß bevorzugten Verdampfers,
- Figur 30: eine Seitenansicht des erfindungsgemäß bevorzugten Verdampfers,
- Figur 31: eine zweite perspektivische Ansicht des erfindungsgemäß bevorzugten Verdampfers und
- Figur 32: eine Explosionsansicht des erfindungsgemäß bevorzugten Verdampfers.

### 5. Detaillierte Beschreibung einer bevorzugten Ausführungsform

Eine erfindungsgemäße Mikrokanal-Struktur ist beispielsweise in einem Wärmetauscher eines Kraftfahrzeugs, wie beispielsweise in einer Klimaanlage eines Kraftfahrzeugs, einsetzbar. Weiterhin findet die Mikrokanal-Struktur Einsatz in jeglichen Hochleistungsgeräten, die in einem möglichst geringen zur Verfügung stehenden Raum eine möglichst effiziente Wärmeübertragung gewährleisten müssen.

Bezug nehmend auf die Figuren 7 und 8 besteht eine Mikrokanal-Struktur 100 gemäß einer bevorzugten Ausführungsform aus vier Mikrokanälen 104, die zusammen einen ersten Bereich 102 mit einer Fluid-Strömungsrichtung definieren. Die Mikrokanäle 104 haben vorzugsweise einen Durchmesser von höchstens 1 mm. Vier Mikrokanäle 104 sind nebeneinander angeordnet, wobei die zwei mittleren Mikrokanäle eine im Wesentlichen rechteckige Querschnittsform aufweisen. Der erste Bereich 102 weist dadurch insgesamt eine ungefähre rechteckige Querschnittsform auf. Die beiden Mikrokanäle 104 an den Außenseiten weisen abgerundete Ränder 108 auf. Insbesondere die abgerundeten Ränder 108 dienen zur Verbesserung der Anströmung durch ein Wärmeübertragungsmedium in Verbindung mit unten erläuterten Flügeln 106, so dass beispielsweise eine Anströmung möglichst laminar erfolgen kann und ein Strömungsabriss am ersten Bereich 102 vermeidbar ist.

An einer den ersten Bereich 102 umhüllenden Oberfläche sind weiterhin zwei Flügel 106 vorgesehen, die sich lateral nach außen erstrecken und parallel zu einer Längsachse des ersten Bereichs 102 verlaufen. Die Flügel 106 erstrecken sich dabei im Wesentlichen über die gesamte Länge des ersten Bereichs 102. Dies bedeutet, dass die Flügel 106 sich nicht ganz bis zum jeweiligen Ende des ersten Bereichs 102 erstrecken, so dass der erste Bereich 102 an beiden axialen Enden einen Verbindungsbereich 110 aufweist. Der Verbindungsbereich 110 dient für eine Verbindung zu einem Verteilerrohr eines Wärmetauschers 150 oder eine anderen entsprechenden Vorrichtung.

Aus Fig. 8 ist eine besonders vorteilhafte Proportionalität des ersten Bereichs 102 zu den Flügeln 106 erkennbar. Gemäß den Figuren 7 und 8 setzt sich eine Gesamtbreite B_{Ges} der Mikrokanal-Struktur 100 aus zwei Mal der Breite eines Flügels 106 und ein Mal einer Breite B_{S} des ersten Bereichs 102 zusammen. Die Breite der beiden Flügel 106 zusammen entspricht ungefähr der Breite Bs des ersten Bereichs 106. Das Verhältnis der Gesamtbreite B_{Ges} der Mikrokanal-Struktur 100 zur Breite B_{S} des ersten Bereichs 102 beträgt daher ungefähr 2:1. Die Dicke D der Flügel 106 ist ungefähr ein Viertel der Höhe H_{S} des ersten Bereichs 102.

Wie in den Figuren 7 und 8 erkennbar, sind die Flügel 106 insbesondere mittig an einer eine Höhe H_{S} des ersten Bereichs 102 definierenden Seitenwand der den ersten Bereich 102 umhüllenden Oberfläche angeordnet. Auf diese Weise und mittels der abgerundeten Ränder 108, wie bereits oben dargelegt, kann eine durchgehend laminare Strömung zur Verbesserung der Wärmeübertragung gewährleistet werden. Mittels dieses Aufbaus ist eine Oberflächenvergrößerung von ca. 40 % im Vergleich zur in den Figuren 1 und 2 dargestellten Struktur erzielbar. Dies wirkt sich ebenfalls entsprechend vorteilhaft auf eine Wärmeabfuhr aus.

Die Figuren 9 und 10 zeigen eine bevorzugte Ausführungsform einer Lamellen-Struktur 120 für eine Mikrokanal-Struktur 100. Die Lamellen-Struktur 120 besteht aus einem geraden ersten Bereich 122 in einer ersten Ebene und einem geraden zweiten Bereich 124 in einer zweiten Ebene. Die erste und die zweite Ebene sind parallel zueinander. Der erste Bereich 122 ist mit dem zweiten Bereich 124 über einen ersten geraden schräg verlaufenden Bereich 126 verbunden. Der erste schräg verlaufende Bereich 126 schließt mit dem ersten Bereich 122 einen ersten Winkel α < 90° ein. Ebenso schließt der erste schräg verlaufende Bereich 126 mit dem zweiten Bereich 124 einen zweiten Winkel β < 90° ein. Bei dem ersten Winkel α und dem zweiten Winkel β handelt es sich um einen Wechselwinkel, da diese auf entgegengesetzten Seiten des ersten schräg verlaufenden Bereichs 126 und an gegenüberliegenden Seite des ersten 122 und des zweiten Bereichs 124 vorliegen. Aufgrund der parallelen Anordnung der ersten und der zweiten Ebene sind der erste α und der zweite Winkel β gleich. Weiterhin weist der erste schräg verlaufende Bereich 126 eine erste Neigungsrichtung bezogen auf eine zur ersten und/oder zweiten Ebene senkrechte Ebene auf. Diese senkrechte Ebene verläuft dabei quer zu einer Fluidströmungsrichtung, was bei der Verwendung der Lamellen-Struktur 120 mit der Mikrokanal-Struktur 1, 100 ersichtlich wird. Die aus dieser Anordnung resultierende Struktur vergrößert im Vergleich zu bekannten ziehharmonikaförmigen oder S-förmigen Strukturen bei Verwendung mit einer Mikrokanal-Struktur 1, 100 einen Kontaktbereich mit der Mikrokanal-Struktur 1, 100, so dass auf diese Weise auch die Wärmeabfuhr noch weiter verbessert werden kann.

Um die Struktur fortzusetzen ist weiterhin ein zweiter gerader schräg verlaufender Bereich 128 vorgesehen. Der zweite schräg verlaufende Bereich 128 schließt mit einem weiteren, benachbarten, ersten Bereich 122 einen dritten Winkel γ < 90° und mit dem zweiten Bereich 124 einen vierten Winkel δ < 90°. Bei dem dritten γ und vierten Winkel δ handelt es sich auch wieder, wie für den ersten schräg verlaufenden Bereich 126 bereits beschrieben, um Wechselwinkel. Bezogen auf die oben beschriebene senkrechte Ebene weist der zweite schräg verlaufende Bereich 128 eine zweite Neigungsrichtung auf, die der ersten entgegengesetzt ist. In der dargestellten Ausführungsform ist die zweite Neigungsrichtung eine Spiegelung der ersten Neigungsrichtung an der senkrechten Ebene. Vorzugsweise sind die Dimensionen der ersten 122 und zweiten Bereiche 124 sowie der ersten schräg verlaufenden 126 und der zweiten schräg verlaufenden Bereiche 128 gleich. Dies gilt auch für alle vier Winkel α, β, γ, δ.

Weiterhin Bezug nehmend auf die Figuren 9 und 10 sind, anders ausgedrückt, mehrere erste Bereiche 122 derart voneinander beabstandet, dass der Abstand zwischen den ersten Bereichen 122 kleiner ist als eine Länge der zweiten Bereiche 124. Wird die Lamellen-Struktur 120 von einer Richtung senkrecht zur ersten und zweiten Ebene betrachtet, dann überlagert ein zweiter Bereich 124 den Abstand zwischen zwei ersten Bereichen 122 und umgekehrt.

Wie ebenfalls in den Figuren 9 und 10 erkennbar, weisen die ersten 122 und zweiten Bereiche 124 mittig eine Vertiefung 130 zur Aufnahme des ersten Bereichs 102 der Mikrokanal-Struktur 100 auf. Die ersten 126 und zweiten Bereiche 128 verfügen ebenfalls über entsprechende Ausnehmungen an den Kontaktbereichen zu den ersten und zweiten Bereichen 122, 124. Dadurch ergibt sich im mittigen Bereich der Lamellen-Struktur 120 bei der Vertiefung 130 eine Höhe H_{LS}, die entsprechend niedriger ist als die Gesamthöhe H_{LGes} der Lamellen-Struktur 120.

Da die Lamellen-Struktur 120 insgesamt eine Breite B_{LGes} aufweist, die ungefähr der Breite B_{Ges} der Mikrokanal-Struktur 100 entspricht, ergeben sich an den Randbereichen der Lamellen-Struktur 120 die Vorsprünge 132. Der daraus resultierende Vorteil wird ersichtlich, wenn die Figuren 11 und 12 mit betrachtet werden. Hierbei zeigt sich, dass die Lamellen-Struktur 120 über die gesamte Breite mit der Mikrokanal-Struktur 100 in Kontakt steht. Auf diese Weise kann also die zur Wärmeabfuhr zur Verfügung stehende Fläche besonders effektiv vergrößert werden. Alternativ ist es auch denkbar, dass, bei Verwendung mit einer herkömmlichen Mikrokanal-Struktur 1, die Vertiefung 130 so vorgesehen ist, dass sich die Vorsprünge 132 von zwei an den jeweiligen Seiten der Mikrokanal-Struktur 1 angeordneten Lamellen-Strukturen 120 berühren und so entsprechende Flügel darstellen. In diesem Fall würde die Breite der Vertiefung 130 der Lamellen-Struktur 120 der Breite der Mikrokanal-Struktur 1 entsprechen und eine Breite der jeweiligen Vorsprünge 132 könnte jeweils der Hälfte der Breite der Mikrokanal-Struktur 1 bzw. der Vertiefung 130 entsprechen.

In den Figuren 11 und 12 ist ein Bauteilverbund 140 gemäß einer Ausführungsform dargestellt. Der Bauteilverbund 140 besteht aus drei Mikrokanal-Strukturen 100, die über zwei Lamellen-Strukturen 120 miteinander verbunden sind. Die Lamellen-Struktur 120 ist zwischen den Mikrokanal-Strukturen 100 befestigt. Dies kann beispielsweise durch Einklemmen zwischen den Mikrokanal-Strukturen 100 oder durch andere Befestigungsarten wie beispielsweise Anlöten an die jeweilige Mikrokanal-Struktur 100 erfolgen. Im Vergleich zu dem in den Figuren 5 und 6 gezeigten bekannten Bauteilverbund 20 kann mit dem Bauteilverbund 140 gemäß den Figuren 11 und 12 eine Oberflächenvergrößerung von ca. 43 % erreicht werden, was eine entsprechend verbesserte Wärmeübertragung zur Folge hat.

Die Figuren 13 bis 15 zeigen schließlich eine bevorzugte Ausführungsform eines Wärmetauschers 150. Der Wärmetauscher 150 weist ein erstes Verteilerrohr 152 mit einem ersten Anschluss 156 sowie ein zweites Verteilerrohr 154 mit einem zweiten Anschluss 158 auf. Über einen der beiden Anschlüsse 156, 158 wird ein Fluid zugeführt, während über den jeweils anderen Anschluss 158, 156 das Fluid wieder abgeführt wird.

Zwischen den beiden Verteilerrohren 152 und 154 ist ein Bauteilverbund 140 angeordnet. Die Anzahl der Mikrokanal-Strukturen 100 im Bauteilverbund 140 hängt dabei von der Höhe der Verteilerrohre 152, 154 ab. Insbesondere Fig. 15 zeigt, dass der Verbindungsbereich 110 als flügelloser Bereich der Mikrokanal-Struktur 100 zur Verbindung mit dem jeweiligen Verteilerrohr 152, 154 verwendet wird.

Eine weitere bevorzugte Ausführungsform eines Bauteilverbunds 140' zeigt Figur 16. Dieser Bauteilverbund 140' besteht aus einer weiteren bevorzugten Ausführungsform der bereits oben beschriebenen Lamellen-Struktur 120'. Diese Lamellen-Struktur 120' verbindet gegenüberliegend angeordnete Flügelrohre 200. Derartige Flügelrohre 200 bestehen aus einem zentralen Rohr 210 mit einem runden, krummlinigen oder eckigen Leitungsquerschnitt. Des Weiteren besitzt das zentrale Rohr 210 an zwei einander gegenüberliegenden Seiten jeweils einen Flügel 220, der sich in radialer Richtung von dem zentralen Rohr 210 erstreckt. Die sich radial nach außen erstreckenden Flügel 220 verlaufen parallel zur Längsachse des zentralen Rohrs 210 und somit der gesamten Flügelrohr-Struktur.

Mindestens zwei zueinander parallel angeordnete Flügelrohr-Strukturen 200 sind über eine dazwischen angeordnete Lamellen-Struktur 120' miteinander verbunden. Dabei weist die Lamellen-Struktur 120' dieselben konstruktiven Eigenschaften auf, wie sie oben bereits in Kombination mit der Mikrokanal-Struktur 1; 100 erläutert worden sind. Entsprechend stellen die ersten 122' und zweiten Bereiche 124' in der bevorzugten Ausführungsform der Figur 16 und in den Lamellen-Strukturen 120' der Figuren 17 und 18 einen linienartigen Kontakt zu den benachbarten Flügelrohr-Strukturen 200 her. Der erste schräg verlaufende Bereich 126' und der zweite schräg verlaufende Bereich 128' verbindet die beiden gegenüberliegend zueinander geradlinig verlaufenden ersten und zweiten geraden Bereiche 122' und 124'. Zudem verbinden die schräg verlaufenden Bereiche 126' und 128' die beiden gegenüberliegend zueinander angeordneten Flügel 220 sowie das zentrale Rohr 210. Damit stellt in gleicher Weise wie zwischen der oben beschriebenen Lamellen-Struktur 120 und der Mikrokanal-Struktur 1; 100 die Lamellen-Struktur 120' einen wärmeleitenden Kontakt zur Flügelrohr-Struktur 200 her. Auf diese Weise vergrößert die Lamellen-Struktur 120' die für einen Wärmeaustausch zur Verfügung stehende Fläche der Flügel-Struktur 200.

Wie man anhand der bevorzugten Ausführungsform der Lamellen-Struktur 120' in Figur 17 erkennen kann, weist diese in dem ersten geraden Kontaktbereich 121' eine Vertiefung 130' auf. Diese Vertiefung 130' ist an die Form des zentralen Rohrs 210 angepasst, um dieses in der Vertiefung 130' aufzunehmen. Während in der bevorzugten Ausführungsform der Figur 17 die Vertiefung 130' als ein ausgeschnittener Bereich aus dem geraden Bereich 122' der Lamellen-Struktur 120' gezeigt ist, ist es ebenfalls bevorzugt, die Vertiefung 130' flächig bereitzustellen. Dazu wird der gerade erste Bereich 122' gerade nicht als spitz zulaufender linienartiger Kontaktbereich bereitgestellt, sondern als ein gerader flächiger Kontaktbereich, wie es in Figur 19 schematisch dargestellt ist. Die dort gezeigte Kontaktfläche 122' ist flächig ausgebildet und liegt somit bevorzugt an dem zentralen Rohr 210 und den Flügeln 220 der Flügelrohr-Struktur an. Entsprechend ist es ebenfalls bevorzugt, eine flächige Vertiefung (nicht gezeigt) für das zentrale Rohr 210 in den geraden Bereichen 122' und 124' vorzusehen.

Wie man anhand der bevorzugten Ausführungsformen des Bauteilverbunds 140' gemäß den Figuren 20-23 erkennen kann, sind eine Vielzahl von Flügelrohr-Strukturen 200 bestehend aus den Flügeln 220 und einem zentralen Rohr 210 parallel zueinander angeordnet. Jeweils benachbarte Flügelrohr-Strukturen 200 mit zentralem Rohr 210 und Flügeln 220 sind über die jeweils zwischengeordnete Lamellen-Struktur 120' miteinander verbunden, um die wärmetauschenden Flächen der Flügelrohr-Struktur zu vergrößern. Um einen Flüssigkeitsverbund zwischen den parallel zueinander angeordneten Flügelrohren 210, 220 herstellen zu können, sind die zentralen Rohre 210 über gebogene Rohrabschnitte 230 ohne Flügel miteinander verbunden (siehe Figuren 20, 21, 23). Der Bauteilverbund 140' umfasst zudem ein Zufuhrrohr 156' und ein Abfuhrrohr 158' in gleicher Weise, wie es in dem bereits oben beschriebenen Wärmetauscher 150 verwendet worden ist. Entsprechend wird durch das zuvor beschriebene Zufuhrrohr 156' ein kühlende Medium in den Bauteilverbund eingeleitet, während es über das Abfuhrrohr 158' abgeführt wird.

Die gemäß obiger Anordnung miteinander verbundenen Flügelrohr-Strukturen 200 bilden einen mäanderförmigen Verlauf. Dadurch spannen die parallel zueinander angeordneten Flügelrohr-Strukturen 200 annähernd eine Ebene auf. Gemäß einer bevorzugten Ausführungsform vorliegender Erfindung sind die Flügel 220 der Flügelrohr-Strukturen 200 annähernd senkrecht zu einer durch die mäanderförmigen Verläufe der Flügelrohr-Strukturen 200 aufgespannten Ebene angeordnet. Dadurch ist vorzugsweise der Bauteilverbund mit nur einer Ebene oder einer Mehrzahl von parallel zueinander angeordneten Ebenen mäanderförmig verbundener Flügelrohr-Strukturen in einem Wärmetauscher effektiv einsetzbar.

Eine bevorzugte Ausführungsform eines Wärmetauschers 150' unter Verwendung von mindestens einem der oben beschriebenen Bauteilverbunde 140' ist in Figur 24 gezeigt. In diesem bevorzugten Wärmetauscher 150' wird ein erster und ein zweiter Bauteilverbund 140', der beispielsweise in den Figuren 21 und 22 gezeigt ist, in paralleler Anordnung zueinander verwendet. Diese beiden parallel zueinander angeordneten Bauteilverbunde 140' stehen in Flüssigkeitsverbindung, sodass ein durch das Zufuhrrohr 156' zugeführtes Fluid beide Bauteilverbunde 140' durchströmt und dann durch das Abflussrohr 158' abgeführt wird. Im Hinblick auf die bevorzugte Ausführungsform der Figur 24 ist es ebenfalls bevorzugt, diese nur bestehend aus einem Bauteilverbund oder mit mehr als zwei Bauteilverbunden 140' bereitzustellen. In gleicher Weise wie es in den Figuren 16, 20, 21, 22, 23 und 24 zu erkennen ist, sind die Flügel 220 parallel zu einer Strömungsrichtung S angeordnet. Das gleiche gilt für die schräg verlaufenden ersten und zweiten Bereiche 196' 128' der Lamellen-Struktur 120'. Diese verlaufen ebenfalls parallel zur Strömungsrichtung S (siehe Figur 24).

Ein Herstellungsverfahren für die Mikrokanal-Struktur 100 gemäß den Figuren 7 und 8 weist den Schritt auf: Extrudieren (Schritt A) einer Mikrokanal-Struktur 100 bestehend aus einer Mehrzahl von parallel zueinander verlaufenden Mikrokanälen 104, die einen ersten Bereich 102 der Mikrokanal-Struktur 100 definieren, und mindestens einem, vorzugsweise zwei, sich lateral von einer den ersten Bereich 102 umhüllenden Oberfläche nach außen erstreckenden Flügel 106, der parallel zu einer Längsachse des ersten Bereichs 102 verläuft, vorzugsweise aus Aluminium..

Ein Herstellungsverfahren einer Lamellen-Struktur 120 gemäß den Figuren 9 und 10 umfasst als ersten Schritt das Bereitstellen (Schritt B) von mindestens einem ersten Bereich 122, der eine erste Verbindungsfläche für eine erste Mikrokanal-Struktur 1; 100 bereitstellt, und mindestens einem zweiten Bereich 124, der vorzugsweise eine zweite Verbindungsfläche für eine zweite Mikrokanal-Struktur 1; 100. Als zweiter, nachfolgender Schritt (Schritt C) erfolgt das Anordnen eines ersten schräg verlaufenden Bereichs 126 mit einem ersten Ende am ersten Bereich 122 und mit einem entgegengesetzten zweiten Ende am zweiten Bereich 124 derart, dass der mindestens eine erste schräg verlaufende Bereich 126 an einer ersten Seite mit dem ersten Bereich 122 einen ersten Winkel α kleiner 90° und an einer der ersten Seite entgegengesetzten zweiten Seite mit dem zweiten Bereich 124 einen zweiten Winkel β kleiner 90° einschließt. Weiterhin umfasst das Herstellungsverfahren vor, nach oder zeitgleich mit Schritt C den weiteren Schritt des Anordnens (Schritt D) eines zweiten schräg verlaufenden Bereichs 128 mit einem ersten Ende am ersten Bereich 122 oder einem weiteren, vorzugsweise benachbarten, ersten Bereich 122 und mit einem entgegengesetzten zweiten Ende am zweiten Bereich 124.. Der zweite schräg verlaufende Bereich 128 wird so angeordnet, dass der mindestens eine zweite schräg verlaufende Bereich 128 an einer ersten Seite mit dem ersten Bereich 122 einen dritten Winkel γ kleiner 90° und an einer der ersten Seite entgegengesetzten zweiten Seite mit dem zweiten Bereich 124 einen vierten Winkel δ kleiner 90° einschließt.

Das Bereitstellen (Schritt B) umfasst dabei vorzugsweise das Bereitstellen einer Mehrzahl erster 122 und zweiter Bereiche 124 umfasst und die Schritte des Anordnens (Schritte C und D) des ersten 126 und zweiten schräg verlaufenden Bereichs 128 werden mehrfach wiederholt. Auf diese Weise ist die Lamellen-Struktur besonders vorteilhaft an eine Länge der Mikrokanal-Struktur anpassbar. Das Anordnen (Schritt C) des ersten schräg verlaufenden Bereichs 126 erfolgt dabei so, dass der erste schräg verlaufende Bereich 126 mit dem ersten Ende am ersten Ende des ersten Bereichs 122 und mit dem entgegengesetzten zweiten Ende am ersten Ende des zweiten Bereichs 124 angeordnet wird. Das Anordnen (Schritt D) des zweiten schräg verlaufenden Bereichs 128 erfolgt dabei so, dass der zweite schräg verlaufende Bereich 128 mit dem ersten Ende am zweiten Ende des benachbarten ersten Bereichs 122 aus der Mehrzahl der ersten Bereiche 122 und mit dem entgegengesetzten zweiten Ende am zweiten Ende des zweiten Bereichs 124 angeordnet wird.

Weiterhin ist der Schritt des Bereitstellens (Schritt E) einer mittigen Vertiefung 130 im ersten 122 und/oder zweiten Bereich 124 vorgesehen. Die mittige Vertiefung ist dabei vorzugsweise an eine Mikrokanal-Struktur 1; 100, insbesondere an einen ersten Bereich 102 einer erfindungsgemäßen Mikrokanal-Struktur, angepasst. Der Schritt des Bereitstellens der Vertiefung 130 kann allgemein vor oder nach dem Bereitstellen der ersten und zweiten Bereiche sowie vor oder nach dem Anordnen des ersten und/oder des zweiten schräg verlaufenden Bereichs erfolgen. Die Schritte B bis E können mittels Biegen einer Blechlage realisiert werden.

Ein Herstellungsverfahren eines Bauteilverbundes 140 gemäß den Figuren 11 und 12 oder 16, 20, 21, 22 umfasst das Bereitstellen (Schritt F) von mindestens zwei Mikrokanal-Strukturen 1; 100 gemäß den Figuren 1 und 2 bzw. 7 und 8 oder von mindestens zwei Flügelrohr-Strukturen 200 sowie einer Lamellen-Struktur 120 gemäß den Figuren 9 und 10. Danach erfolgt der Schritt: zumindest teilweises Verbinden (Schritt G) der zwei Mikrokanal-Strukturen 1; 100 oder der zwei Flügelrohr-Strukturen 200 mittels der Lamellen-Struktur 120, beispielsweise mittels Anlöten, Kleben oder Schweißen der Lamellen-Struktur 120. Der Schritt des Bereitstellens (Schritt F) umfasst das Bereitstellen einer Mehrzahl von Mikrokanal-Strukturen 1; 100 oder Flügelrohr-Strukturen und Lamellen-Strukturen 120 und der Schritt des Verbindens (Schritt G) umfasst das zumindest teilweise Verbinden jeder Mikrokanal-Struktur 1; 100 aus der Mehrzahl von Mikrokanal-Strukturen 1; 100 mit der jeweiligen benachbarten Mikrokanal-Struktur 100 mittels einer jeweiligen Lamellen-Struktur 120 oder jeder Flügelrohr-Struktur 200 aus der Mehrzahl von Flügelrohr-Strukturen 200 mit der jeweiligen benachbarten Flügelrohr-Struktur 200 mittels einer jeweiligen Lamellen-Struktur 120.

Ein Herstellungsverfahren eines Wärmetauschers 150 gemäß den Figuren 13 bis 15 umfasst die Schritte: Bereitstellen (Schritt H) eines ersten Verteilerrohrs 152, Bereitstellen (Schritt I) eines zweiten Verteilerrohrs 154 und Bereitstellen (Schritt J) eines Bauteilverbunds 140 gemäß den Figuren 11 und 12. Das Bereitstellen kann dabei in einer beliebigen Reihenfolge erfolgen. Nach dem Bereitstellen (Schritte H, I und J) aller Bauteile erfolgt das Verbinden (Schritt K) der Mikrokanäle 3; 104 jeder Mikrokanal-Struktur 1; 100 an einem ersten Ende mit dem ersten Verteilerrohr 152 und an einem zweiten Ende mit dem zweiten Verteilerrohr 154.

Alternativ dazu umfasst ein Herstellungsverfahren eines Wärmetauschers gemäß Figur 24 die Schritte: Bereitstellen (Schritt H) eines Zufuhrrohrs 156' zum Zuführen eines Fluides und Bereitstellen (Schritt I) eines Abfuhrrohrs 158' zum Ableiten eines Fluides, Bereitstellen (Schritt J) eines oben beschriebenen Bauteilverbunds mit einer Mehrzahl von Flügelrohr-Strukturen, und danach Verbinden (Schritt K) der zentralen Rohre der Flügelrohr-Strukturen 200 nacheinander miteinander, um eine Strömungsverbindung zwischen dem Zufuhrrohr und dem Abfuhrrohr bereitzustellen und um die Mehrzahl der länglichen geradlinig verlaufenden Flügelrohr-Strukturen 200 in einem mäanderförmigen Verlauf parallel zueinander anzuordnen, so dass das Zufuhrrohr mit einem Eingang und das Abfuhrrohr mit einem Ausgang des mäanderförmigen Verlaufs der Flügelrohr-Strukturen 200 verbunden ist.

Nun Bezug nehmend auf die Fig. 25 bis 28 ist eine bevorzugte Ausführungsform eines Verflüssigers 200 gezeigt. Bei einem Verflüssiger oder Kondensator handelt es sich allgemein um eine Vorrichtung, in der ein im Inneren des zentralen Rohrs der Flügelrohr-Struktur strömendes Fluid vom gasförmigen Aggregatzustand in den flüssigen Aggregatzustand überführt wird (Kondensation). In Wärmekraftmaschinen und in Kälteanlagen dienen Kondensatoren der Verflüssigung des Abdampfes bzw. des dampfförmigen Kältemittels. Das ermöglicht in diesen Anlagen somit einen geschlossenen Kreisprozess.

Der Verflüssiger 200 besteht aus vier Untereinheiten 202, 204, 206 und 208 mit jeweils einer Mehrzahl von länglichen geradlinig verlaufenden Flügelrohr-Strukturen 210. Jede Flügelrohr-Struktur 210 weist ein zentrales Rohr 212 mit einem runden Leitungsquerschnitt sowie zwei einander gegenüberliegend angeordnete und sich lateral von dem zentralen Rohr 212 nach außen erstreckende Flügel 214 auf. Die Flügel 214 verlaufen parallel zu einer Längsachse des zentralen Rohrs 212.

Weiterhin umfasst jede Untereinheit 202, 204, 206 und 208 eine Lamellen-Struktur 220. Die Lamellen-Struktur 220 weist mindestens einen ersten Bereich in einer ersten Ebene, der eine erste Kontaktzone für die erste Flügelrohr-Struktur 210 bereitstellt, und mindestens einen zweiten Bereich in einer zweiten Ebene auf, der eine zweite Kontaktzone für die zweite Flügelrohr-Struktur 210 bereitstellt. Im ersten und zweiten Bereich ist eine mittige Vertiefung bereitgestellt, die an eine Form des Rohrs 212 der Flügelrohr-Struktur 210 angepasst ist. Weiterhin weist die Lamellen-Struktur 220 mindestens einen ersten schräg verlaufenden Bereich, der mit einem ersten Ende am ersten Bereich und mit einem entgegengesetzten zweiten Ende am zweiten Bereich angeordnet ist, sowie mindestens einen zweiten schräg verlaufenden Bereich auf, der mit einem ersten Ende am ersten Bereich oder einem weiteren, benachbarten, ersten Bereich und mit einem entgegengesetzten zweiten Ende an einem benachbarten zweiten Bereich oder am zweiten Bereich angeordnet ist.

Zwei Flügelrohr-Strukturen 210 sind über die Lamellen-Struktur 220 miteinander verbunden sind und verlaufen parallel zueinander, so dass die Flügel einer Untereinheit 202, 204, 206 und 208 in parallelen Ebenen angeordnet sind. Die Lamellen-Struktur 220 weist mindestens eine Breite auf, die einer Breite der Flügelrohr-Struktur 210 entspricht, und steht, vorzugsweise über die gesamte Breite der Flügelrohr-Struktur 210, mit der Flügelrohr-Struktur 210 in Kontakt.

Die vier Untereinheiten 202, 204, 206 und 208 sind nebeneinander angeordnet. Im Betrieb des Verflüssigers 200 ist eine Strömungsrichtung einer über die Lamellen-Struktur 220 des Verflüssigers 200 strömenden Luft ungefähr rechtwinklig zur Lamellen-Struktur 220 ausgerichtet. Weiterhin umfasst der Verflüssiger 200 ein Zufuhrrohr 230 zum Zuführen eines Fluides, das mit einem ersten Ende der Mehrzahl der Flügelrohr-Strukturen 210 jeder der Untereinheiten 202, 204, 206 und 208 verbunden ist, sowie ein Abfuhrrohr 232 zum Abführen eines Fluides, das mit einem zweiten dem ersten Ende entgegensetzten Ende der Flügelrohr-Strukturen 210 jeder der Untereinheiten 202, 204, 206 und 208 verbunden ist.

Ein Innendurchmesser des zentralen Rohrs 212 der Flügelrohr-Struktur 210 beträgt mindestens 3 mm, wobei der Außendurchmesser des zentralen Rohrs 212 der Flügelrohr-Struktur 210 mindestens 4 mm beträgt und eine Breite der Flügelrohr-Struktur ≤ 25 mm ist. Ein Abstand zwischen zwei Flügelrohr-Strukturen derselben Untereinheit beträgt beispielsweise zwischen 10 und 12 mm und der durchschnittliche Abstand zwischen zwei aufeinanderfolgenden ersten und/oder zweiten Bereichen der Lamellenstruktur beträgt 3 bis 9 mm. Weiterhin bevorzugt beträgt der Abstand zwischen zentralen Rohren benachbarter Untereinheiten 202, 204, 206 und 208 25 bis 35 mm.

Eine Breite des Verflüssigers rechtwinklig zur Strömungsrichtung der über die Lamellenstruktur des Verflüssigers strömenden Luft beträgt 200 bis 250 mm, eine Höhe des Verflüssigers rechtwinklig zur Strömungsrichtung der über die Lamellenstruktur des Verflüssigers strömenden Luft beträgt 100 bis 150 mm und eine Tiefe des Verflüssigers in Strömungsrichtung der über die Lamellenstruktur des Verflüssigers strömenden Luft beträgt 80 bis 150 mm. Durch diese Dimensionierungen ist der Verflüssiger beispielsweise in Haushaltsgeräten wie einem Wäschetrockner besonders effizient einsetzbar.

Ein Vorteil des erfindungsgemäßen Verflüssigers ist daher der besonders kompakte Aufbau und der besonders effiziente Abtransport der Wärme mittels der Flügelrohr-Struktur in Kombination mit der Lamellen-Struktur und dem spezifischen Aufbau und der Dimensionierung.

Nun Bezug nehmend auf die Fig. 29 bis 32 ist ein erfindungsgemäß bevorzugter Verdampfer 300 gezeigt. Bei einem Verdampfer handelt es sich allgemein um eine Vorrichtung, in der ein im Inneren des zentralen Rohrs der Flügelrohr-Struktur strömendes Fluid vom flüssigen Aggregatszustand in den gasförmigen Aggregatzustand überführt wird. Ein Vorteil des erfindungsgemäßen Verdampfers ist, ebenso wie beim erfindungsgemäßen Verflüssiger, der besonders kompakte Aufbau.

Der Verdampfer 300 umfasst genau zwei längliche geradlinig verlaufende Flügelrohr-Strukturen, nämlich eine erste 302 und eine zweite Flügelrohr-Struktur 308. Jede Flügelrohr-Struktur 302, 308 weist ein zentrales Rohr 304, 310 mit einem runden Leitungsquerschnitt sowie zwei einander gegenüberliegend angeordnete und sich lateral von dem zentralen Rohr 304, 310 nach außen erstreckende Flügel 306, 312 auf. Die Flügel 306, 312 verlaufen parallel zu einer Längsachse des jeweiligen zentralen Rohrs 304, 310. Weiterhin sind die Flügel 306, 312 der jeweiligen Flügelrohr-Struktur 302, 308 in derselben Ebene angeordnet. Jede der zwei Flügelrohr-Strukturen 302, 308 umfasst daher eine Mehrzahl an Rohrabschnitten mit Flügeln 306, 312. Die Rohrabschnitte mit Flügeln 306, 312 einer jeweiligen Flügelrohr-Struktur 302, 308 sind dabei so angeordnet, dass die Flügel 306, 312 in einer Ebene angeordnet sind. Dies unterscheidet den erfindungsgemäßen Verdampfer beispielsweise von dem erfindungsgemäßen Verflüssiger, bei dem die Flügel einer Flügelrohr-Struktur in parallelen Ebenen angeordnet sind. Um nun mehrere Rohrabschnitte mit Flügeln einer Flügelrohr-Struktur mit ebenfalls mehreren Rohrabschnitten mit Flügeln einer weiteren Flügelrohr-Struktur zu verbinden, umfasst die weiter unten erläuterte Lamellenstruktur 320 eine Mehrzahl mittiger Vertiefungen 322, so dass eine Lamellen-Struktur jeweils mehrere Rohrabschnitte mit Flügeln der ersten und der zweiten Flügelrohr-Struktur miteinander verbindet.

Der Verdampfer 300 umfasst weiterhin die oben erwähnte Lamellen-Struktur 320. Die Lamellen-Struktur weist mindestens einen ersten Bereich in einer ersten Ebene, der eine erste Kontaktzone für die erste Flügelrohr-Struktur 302 bereitstellt, und mindestens einen zweiten Bereich in einer zweiten Ebene auf, der eine zweite Kontaktzone für die zweite Flügelrohr-Struktur 308 bereitstellt. Im ersten und zweiten Bereich ist eine Mehrzahl mittiger Vertiefungen 322 bereitgestellt, die an eine Form des Rohrs 304, 310 der Flügelrohr-Struktur 302, 308 angepasst ist. Zudem umfasst die Lamellen-Struktur 320 mindestens einen ersten schräg verlaufenden Bereich, der mit einem ersten Ende am ersten Bereich und mit einem entgegengesetzten zweiten Ende am zweiten Bereich angeordnet ist, und mindestens einen zweiten schräg verlaufenden Bereich, der mit einem ersten Ende am ersten Bereich oder einem weiteren, benachbarten, ersten Bereich und mit einem entgegengesetzten zweiten Ende an einem benachbarten zweiten Bereich oder am zweiten Bereich angeordnet ist.

Die zwei Flügelrohr-Strukturen 302, 308 sind über die Lamellen-Struktur 320 miteinander verbunden und verlaufen parallel zueinander. Die Lamellen-Struktur 320 weist mindestens eine Breite auf, die einer Breite der Flügelrohr-Struktur 302, 308 entspricht. Zudem steht die Lamellen-Struktur 320 über die Breite der Flügelrohr-Struktur 302, 308 mit der Flügelrohr-Struktur 302, 308 sowie mit mehreren Rohrabschnitten der jeweiligen Flügelrohr-Struktur 302, 308 in Kontakt. Im Betrieb des Verdampfers 300 ist eine Strömungsrichtung einer über die Lamellenstruktur des Verdampfers strömenden Luft ungefähr rechtwinklig zur Lamellen-Struktur ausgerichtet.

Der Außendurchmesser des zentralen Rohrs 304, 310 der Flügelrohr-Struktur 302, 308 beträgt 6 bis 8 mm, wobei eine Wandstärke 0,5 mm beträgt und eine Breite der Flügelrohr-Struktur 302, 308 ist 25 bis 30 mm. Ein Abstand zwischen den Flügeln der ersten und der zweiten Flügelrohr-Struktur beträgt ungefähr 20 mm. Die Breite eines Rohrabschnitts mit Flügel ist ≤ 30 mm. Auf diese Weise ist eine besonders kompakte Bauweise des Verdampfers erzielbar. Weiterhin kann zwischen den Flügeln der Flügelrohr-Struktur und der Lamellenstruktur zumindest teilweise ein Hohlraum vorhanden sein. Dieser kann mit einem Mittel bereitgestellt sein, das einem Auftauen widersteht. Auf diese Weise kann die Effektivität des Verdampfers weiter verbessert werden.

### Bezugszeichenliste

- 1: Mikrokanal-Struktur
- 3: Mikrokanal
- 10: Lamellen-Struktur
- 20: Bauteilverbund
- 100: Mikrokanal-Struktur
- 102: erster Bereich
- 104: Mikrokanal
- 106: Flügel
- 108: Rand
- 110: Verbindungsbereich
- 120: Lamellen-Struktur
- 122: erster Bereich
- 124: zweiter Bereich
- 126: erster schräg verlaufender Bereich
- 128: zweiter schräg verlaufender Bereich
- 130: Vertiefung
- 132: Vorsprung
- 140: Bauteilverbund
- 150: Wärmetauscher
- 152: erstes Verteilerrohr
- 154: zweites Verteilerrohr
- 156: erster Anschluss
- 158: zweiter Anschluss
- H_{M}: Höhe der Mikrokanal-Struktur 1
- B_{M}: Breite der Mikrokanal-Struktur 1
- H_{L}: Höhe der Lamellen-Struktur 10
- B_{L}: Breite der Lamellen-Struktur 10
- H_{S}: Höhe des ersten Bereichs 102
- B_{S}: Breite des ersten Bereichs 102
- D: Dicke der Flügel 106
- B_{Ges}: Gesamtbreite der Mikrokanal-Struktur 100
- H_{LS}: Höhe der Lamellen-Struktur 120 im ersten Bereich 102
- H_{LGes}: Gesamthöhe der Lamellen-Struktur 120
- B_{LGes}: Gesamtbreite der Lamellen-Struktur 120
- α: erster Winkel
- β: zweiter Winkel
- γ: dritter Winkel
- δ: vierter Winkel
- 200: Verflüssiger
- 202: erste Untereinheit
- 204: zweite Untereinheit
- 206: dritte Untereinheit
- 208: vierte Untereinheit
- 210: Flügelrohr-Struktur
- 212: zentrales Rohr
- 214: Flügel
- 220: Lamellen-Struktur
- 230: Zufuhrrohr
- 232: Abfuhrrohr
- 300: Verdampfer
- 302: erste Flügelrohr-Struktur
- 304: zentrales Rohr der ersten Flügelrohr-Struktur
- 306: Flügel des zentralen Rohrs der ersten Flügelrohr-Struktur
- 308: zweite Flügelrohr-Struktur
- 310: zentrales Rohr der zweiten Flügelrohr-Struktur
- 312: Flügel des zentralen Rohrs der zweiten Flügelrohr-Struktur
- 320: Lamellen-Struktur
- 322: Vertiefung

## Patentansprüche

1. Bauteilverbund (140) bestehend aus:
a. einer Mehrzahl von Mikrokanal-Strukturen (1; 100), die jeweils
b. eine Mehrzahl von parallel zueinander verlaufenden Mikrokanälen (104), die einen ersten Bereich (102) der Mikrokanal-Struktur (100) definieren, der eine ungefähr rechteckige Querschnittsform aufweist, die eine größere Breite (Bs) verglichen mit einer Höhe (Hs) aufweist, und
c. zwei sich lateral von einer den ersten Bereich (102) umhüllenden Oberfläche von einer die Höhe (Hs) bestimmenden Seitenwand nach außen erstreckenden Flügel (106), und
d. einer Lamellen-Struktur (120), die folgende Merkmale umfasst:
e. mindestens einen ersten Bereich (122) der Lamellen-Struktur (120) in einer ersten Ebene, der eine erste Verbindungsfläche für die erste Mikrokanal-Struktur (1; 100) bereitstellt,
f. mindestens einen zweiten Bereich (124) der Lamellen-Struktur (120) in einer zweiten Ebene, der eine zweite Verbindungsfläche für die zweite Mikrokanal-Struktur (1; 100) bereitstellt,
g. mindestens einen ersten schräg verlaufenden Bereich (126), der mit einem ersten Ende am ersten Bereich (122) der Lamellen-Struktur (120) und mit einem entgegengesetzten zweiten Ende am zweiten Bereich (124) der Lamellen-Struktur (120) angeordnet ist, und
h. mindestens einen zweiten schräg verlaufenden Bereich (128), der mit einem ersten Ende am ersten Bereich (122) der Lamellen-Struktur (120) oder einem weiteren, benachbarten, ersten Bereich (122) der Lamellen-Struktur (120) und mit einem entgegengesetzten zweiten Ende am zweiten Bereich (124) der Lamellen-Struktur (120) angeordnet ist, wobei
i. die zwei Mikrokanal-Strukturen (1; 100) über die Lamellen-Struktur (120) miteinander verbunden sind und parallel zueinander verlaufen, wobei die Lamellen-Struktur (120) eine Breite aufweist, die mindestens einer Breite der Mikrokanal-Struktur (100) entspricht und die Lamellen-Struktur (120) über die gesamte Breite der Mikrokanal-Struktur (100) mit der Mikrokanal-Struktur (100) in Kontakt steht, und
der Bauteilverbund (140) ist **dadurch gekennzeichnet, dass**
j. die sich nach außen erstreckenden Flügel (106) parallel zu einer Längsachse des ersten Bereichs (102) verlaufen und
k. im ersten (122) und zweiten Bereich (124) der Lamellen-Struktur (120) eine mittige Vertiefung (130) bereitgestellt ist, die an die Mikrokanal-Struktur (1; 100) im ersten Bereich (102) der Mikrokanal-Struktur (1; 100) angepasst ist, wobei
l. der mindestens eine erste schräg verlaufende Bereich (126) an einer ersten Seite mit dem ersten Bereich (122) der Lamellen-Struktur (120) einen ersten Winkel α kleiner 90° und an einer der ersten Seite entgegengesetzten zweiten Seite mit dem zweiten Bereich (124) der Lamellen-Struktur (120) einen zweiten Winkel β kleiner 90° einschließt, und
m. der mindestens eine zweite schräg verlaufende Bereich (126) an einer ersten Seite mit dem ersten Bereich (122) der Lamellen-Struktur (120) oder dem weiteren ersten Bereich (122) der Lamellen-Struktur (120) einen dritten Winkel γ kleiner 90° sowie an einer der ersten Seite entgegengesetzten zweiten Seite mit dem zweiten Bereich (124) der Lamellen-Struktur (120) einen vierten Winkel δ kleiner 90° einschließt.

2. Bauteilverbund (140') bestehend aus:
a. einer Mehrzahl von länglichen geradlinig verlaufenden Flügelrohr-Strukturen (200), die jeweils
a1. ein zentrales Rohr (210) mit einem runden, krummlinigen oder eckigen Leitungsquerschnitt sowie
a2. zwei einander gegenüberliegend angeordnete und sich lateral von dem zentralen Rohr (210) nach außen erstreckende Flügel (220) aufweisen, die parallel zu einer Längsachse des zentralen Rohrs (210) verlaufen, und
der Bauteilverbund (140') ist **dadurch gekennzeichnet, dass** er aufweist:
b. eine Lamellen-Struktur (120'), die folgende Merkmale umfasst:
b1. mindestens einen ersten Bereich (122') der Lamellen-Struktur (120') in einer ersten Ebene, der eine erste Verbindungsfläche für die erste Flügelrohr-Struktur (200) bereitstellt,
b2. mindestens einen zweiten Bereich (124') der Lamellen-Struktur (120') in einer zweiten Ebene, der eine zweite Verbindungsfläche für die zweite Flügelrohr-Struktur (200) bereitstellt, wobei im ersten (122') und zweiten Bereich (124') der Lamellen-Struktur (120') eine mittige Vertiefung (130') bereitgestellt ist, die an eine Form des Rohrs der Flügelrohr-Struktur (200) angepasst ist,
b3. mindestens einen ersten schräg verlaufenden Bereich (126'), der mit einem ersten Ende am ersten Bereich (122') der Lamellen-Struktur (120') und mit einem entgegengesetzten zweiten Ende am zweiten Bereich (124') der Lamellen-Struktur (120') angeordnet ist, und
b4. mindestens einen zweiten schräg verlaufenden Bereich (128'), der mit einem ersten Ende am ersten Bereich (122') der Lamellen-Struktur (120') oder einem weiteren, benachbarten, ersten Bereich (122') der Lamellen-Struktur (120') und mit einem entgegengesetzten zweiten Ende am zweiten Bereich (124') der Lamellen-Struktur (120') angeordnet ist, wobei
b5. der mindestens eine erste schräg verlaufende Bereich (126') an einer ersten Seite mit dem ersten Bereich (122') der Lamellen-Struktur (120') einen ersten Winkel α kleiner 90° und an einer der ersten Seite entgegengesetzten zweiten Seite mit dem zweiten Bereich (124') der Lamellen-Struktur (120') einen zweiten Winkel β kleiner 90° einschließt, und
b6. der mindestens eine zweite schräg verlaufende Bereich (126') an einer ersten Seite mit dem ersten Bereich (122') der Lamellen-Struktur (120') oder dem weiteren ersten Bereich (122') der Lamellen-Struktur (120') einen dritten Winkel γ kleiner 90° sowie an einer der ersten Seite entgegengesetzten zweiten Seite mit dem zweiten Bereich (124') der Lamellen-Struktur (120') einen vierten Winkel δ kleiner 90° einschließt, wobei
c1. die zwei Flügelrohr-Strukturen (200) über die Lamellen-Struktur (120') miteinander verbunden sind und parallel zueinander verlaufen sowie
c2. die Lamellen-Struktur (120') mindestens eine Breite aufweist, die einer Breite der Flügelrohr-Struktur (200) entspricht, und
c3. die Lamellen-Struktur (120') über die gesamte Breite der Flügelrohr-Struktur (200) mit der Flügelrohr-Struktur (200) in Kontakt steht.

3. Bauteilverbund (140) gemäß Patentanspruch 1 oder 2, in dem die Lamellen-Struktur (120; 120') an den Mikrokanal-Strukturen (1; 100) oder den Flügelrohr-Strukturen befestigt ist, beispielsweise mittels Löten.

4. Bauteilverbund gemäß einem der vorhergehenden Patentansprüche, dessen Mikrokanal-Struktur oder dessen Flügelrohr-Struktur (200) einstückig mittels Extrusion aus Aluminium hergestellt ist.

5. Bauteilverbund gemäß Patentanspruch 1 oder 2, dessen Lamellen-Struktur eine Mehrzahl erster (122; 122') und zweiter Bereiche (124; 124') sowie eine Mehrzahl erster schräg verlaufender Bereiche (126; 126') und eine Mehrzahl zweiter schräg verlaufender Bereiche (128; 128') aufweist, wobei der erste schräg verlaufende Bereich (126; 126') mit dem ersten Ende am ersten Ende des ersten Bereichs (122; 122') und mit dem entgegengesetzten zweiten Ende am ersten Ende des zweiten Bereichs (124; 124') angeordnet ist und in der der zweite schräg verlaufende Bereich (128; 128') mit dem ersten Ende am zweiten Ende des benachbarten ersten Bereichs (122; 122') aus der Mehrzahl der ersten Bereiche (122; 122') und mit dem entgegengesetzten zweiten Ende am zweiten Ende des zweiten Bereichs (124; 124') angeordnet ist.

6. Bauteilverbund gemäß Patentanspruch 2, 3 oder 4 bis 5 in Kombination mit Patentanspruch 2, in dem die Mehrzahl der länglichen geradlinig verlaufenden Flügelrohr-Strukturen (200) in einem mäanderförmigen Verlauf parallel zueinander angeordnet und flüssigkeitsleitenden hintereinander miteinander verbunden sind, so dass ein Flüssigkeitszulauf mit einem Eingang und ein Flüssigkeitsablauf mit einem Ausgang des mäanderförmigen Verlaufs der Flügelrohr-Strukturen (200) verbindbar ist.

7. Wärmetauscher (150) umfassend:
a. ein erstes Verteilerrohr (152) zum Zuführen eines Fluides und ein zweites Verteilerrohr (154) zum Ableiten eines Fluides sowie
b. einen Bauteilverbund (140) gemäß einem der Patentansprüche 1, 3 bis 5 in Kombination mit Patentanspruch 1, wobei
c. die Mikrokanäle (104) jeder Mikrokanal-Struktur (1; 100) an einem ersten Ende in Strömungsverbindung mit dem ersten Verteilerrohr (152) und an einem zweiten Ende in Strömungsverbindung mit dem zweiten Verteilerrohr (154) stehen.

8. Wärmetauscher (150') umfassend:
a. ein Zufuhrrohr (156') zum Zuführen eines Fluides und ein Abfuhrrohr (158') zum Ableiten eines Fluides sowie
b. einen Bauteilverbund (140') gemäß einem der Patentansprüche 2, 3, 5 in Kombination mit Patentanspruch 2, in dem
c. die zentralen Rohre der Flügelrohr-Strukturen (200) nacheinander miteinander verbunden sind, um eine Strömungsverbindung zwischen dem Zufuhrrohr und dem Abfuhrrohr bereitzustellen und in dem die Mehrzahl der länglichen geradlinig verlaufenden Flügelrohr-Strukturen (200) in einem mäanderförmigen Verlauf parallel zueinander angeordnet sind, so dass das Zufuhrrohr mit einem Eingang und das Abfuhrrohr mit einem Ausgang des mäanderförmigen Verlaufs der Flügelrohr-Strukturen (200) verbunden ist.

9. Herstellungsverfahren einer Mikrokanal-Struktur (100) für einen Bauteilverbund (140) gemäß Patentanspruch 1, das den Schritt aufweist:
a. Extrudieren (A) einer Mikrokanal-Struktur (100) bestehend aus einer Mehrzahl von parallel zueinander verlaufenden Mikrokanälen (104), die einen ersten Bereich (102) der Mikrokanal-Struktur (100) definieren, und mindestens einem, vorzugsweise zwei, sich lateral von einer den ersten Bereich (102) umhüllenden Oberfläche nach außen erstreckenden Flügel (106), der parallel zu einer Längsachse des ersten Bereichs (102) verläuft, vorzugsweise aus Aluminium.

10. Herstellungsverfahren einer Lamellen-Struktur (120) für einen Bauteilverbund (140; 140') gemäß einem der Patentansprüche 1 oder 2, das den Schritt umfasst:
a. Bereitstellen (B) von mindestens einem ersten Bereich (122), der eine erste Verbindungsfläche für eine erste Mikrokanal-Struktur (1; 100) oder eine erste Flügelrohr-Struktur bereitstellt, und mindestens einem zweiten Bereich (124), der vorzugsweise eine zweite Verbindungsfläche für eine zweite Mikrokanal-Struktur (1; 100) oder eine zweite Flügelrohr-Struktur bereitstellt, danach
b. Anordnen (C) eines ersten schräg verlaufenden Bereichs (126) mit einem ersten Ende am ersten Bereich (122) und mit einem entgegengesetzten zweiten Ende am zweiten Bereich (124) derart, dass der mindestens eine erste schräg verlaufende Bereich (126) an einer ersten Seite mit dem ersten Bereich (122) einen ersten Winkel α kleiner 90° und an einer der ersten Seite entgegengesetzten zweiten Seite mit dem zweiten Bereich (124) einen zweiten Winkel β kleiner 90° einschließt, und
c. Anordnen (D) eines zweiten schräg verlaufenden Bereichs (128) mit einem ersten Ende am ersten Bereich (122) oder einem weiteren, vorzugsweise benachbarten, ersten Bereich (122) und mit einem entgegengesetzten zweiten Ende am zweiten Bereich (124).

11. Herstellungsverfahren eines Bauteilverbundes (140) gemäß einem der Patentansprüche 1 bis 6, umfassend:
a. Bereitstellen (F) von mindestens zwei Mikrokanal-Strukturen (1; 100) oder mindestens zwei Flügelrohr-Strukturen (200) und einer Lamellen-Struktur (120), danach
b. zumindest teilweises Verbinden (G) der zwei Mikrokanal-Strukturen (1; 100) oder der zwei Flügelrohr-Strukturen mittels der Lamellen-Struktur (120), beispielsweise mittels Anlöten, Kleben oder Schweißen der Lamellen-Struktur (120).

12. Herstellungsverfahren eines Wärmetauschers (150) gemäß Patentanspruch 7 umfassend:
a. Bereitstellen (H) eines ersten Verteilerrohrs (152),
b. Bereitstellen (I) eines zweiten Verteilerrohrs (154),
c. Bereitstellen (J) eines Bauteilverbunds (140) gemäß einem der Patentansprüche 1, 3, 4, 5, danach
d. Verbinden (K) der Mikrokanäle (3; 104) jeder Mikrokanal-Struktur (1; 100) an einem ersten Ende mit dem ersten Verteilerrohr (152) und an einem zweiten Ende mit dem zweiten Verteilerrohr (154).

13. Herstellungsverfahren eines Wärmetauschers (150) gemäß Patentanspruch 8 umfassend:
a. Bereitstellen (H) eines Zufuhrrohrs (156') zum Zuführen eines Fluides und,
b. Bereitstellen (I) eines Abfuhrrohrs (158') zum Ableiten eines Fluides,
c. Bereitstellen (J) eines Bauteilverbunds (140) gemäß einem der Patentansprüche 2, 3, 4-6, danach
d. Verbinden (K) der zentralen Rohre der Flügelrohr-Strukturen (200) nacheinander miteinander, um eine Strömungsverbindung zwischen dem Zufuhrrohr und dem Abfuhrrohr bereitzustellen und um die Mehrzahl der länglichen geradlinig verlaufenden Flügelrohr-Strukturen (200) in einem mäanderförmigen Verlauf parallel zueinander anzuordnen, so dass das Zufuhrrohr mit einem Eingang und das Abfuhrrohr mit einem Ausgang des mäanderförmigen Verlaufs der Flügelrohr-Strukturen (200) verbunden ist.

14. Verflüssiger (200) bestehend aus
i. mindestens zwei, vorzugsweise mindestens drei, Bauteilverbunden (140') gemäß Patentanspruch 2 als Untereinheiten (202, 204, 206, 208) mit jeweils
a. einer Mehrzahl von länglichen, geradlinig verlaufenden Flügelrohr-Strukturen (210) und
b. einer Lamellen-Struktur (220), wobei zwei Flügelrohr-Strukturen (210) über die Lamellen-Struktur (220) miteinander verbunden sind und parallel zueinander verlaufen, so dass die Flügel (214) einer Untereinheit (202, 204, 206, 208) in parallelen Ebenen angeordnet sind, wobei
ii. die Untereinheiten (202, 204, 206, 208) nebeneinander angeordnet sind und im Betrieb des Verflüssigers eine Strömungsrichtung einer über die Lamellenstruktur (220) des Verflüssigers (200) strömenden Luft ungefähr rechtwinklig zur Lamellen-Struktur (220) ausgerichtet ist, und der Verflüssiger (200) weiterhin umfasst
iii. ein Zufuhrrohr (230) zum Zuführen eines Fluides, das mit einem ersten Ende der Mehrzahl der Flügelrohr-Strukturen (210) mindestens einer der Untereinheiten (202, 204, 206, 208) verbunden ist sowie ein Abfuhrrohr (232) zum Abführen eines Fluides, das mit einem zweiten dem ersten Ende entgegensetzten Ende der Flügelrohr-Strukturen (210) mindestens einer der Untereinheiten (202, 204, 206, 208) verbunden ist, wobei
iv. der Innendurchmesser des zentralen Rohrs (212) der Flügelrohr-Struktur mindestens 3 mm beträgt, der Außendurchmesser des zentralen Rohrs (212) der Flügelrohr-Struktur (210) mindestens 4 mm beträgt und eine Breite der Flügelrohr-Struktur (210) vorzugsweise ≤ 25 mm ist.

15. Verdampfer (300) mit einem Bauteilverbund (140') gemäß Patentanspruch 2, der, vorzugsweise genau, zwei längliche geradlinig verlaufende Flügelrohr-Strukturen (302, 308) aufweist, wobei die Flügel (306, 312) einer jeweiligen Flügelrohr-Struktur (302, 308) in derselben Ebene angeordnet sind, sowie eine Lamellen-Struktur (320), und
a. die Lamellen-Struktur (320) steht über die Breite der Flügelrohr-Struktur (302, 308) mit der Flügelrohr-Struktur (302, 308) sowie mit mehreren Rohrabschnitten der jeweiligen Flügelrohr-Struktur (302, 308) in Kontakt, wobei
b. im Betrieb des Verdampfers (300) eine Strömungsrichtung eines über die Lamellen-struktur (320) des Verdampfers (300) strömenden Fluids ungefähr rechtwinklig zur Lamellen-Struktur (320) ausgerichtet ist, und
c. der Außendurchmesser des zentralen Rohrs (304, 310) der Flügelrohr-Struktur (302, 308) 6 bis 8 mm beträgt, wobei eine Wandstärke 0,5 mm beträgt und eine Breite der Flügelrohr-Struktur (302, 308) 25 bis 30 mm ist.

## Claims

1. Component compound (140) comprised of:
a. a plurality of micro channel structures (1; 100), each of which
b. having a plurality of micro channels (104) running parallel to one another, defining a first portion (102) of the micro channel structure (100), having an approximately rectangular cross section which has a larger width (Bs) in comparison with a height (Hs), and
c. two wings (106) laterally running to the outside from a surface wrapping the first portion (102) from a side wall determining the height (Hs), and
d. a lamellar structure (120) comprising the following features:
e. at least a first portion (122) of the lamellar structure (120) in a first plane, with the first portion (122) providing a first connecting surface for the first micro channel structure (1; 100),
f. at least a second portion (124) of the lamellar structure (120) in a second plane, with the second portion (124) providing a second connecting surface for the second micro channel structure (1; 100),
g. at least a first transversely running portion (126), which is arranged with a first end at the first portion (122) of the lamellar structure (120) and with an opposite second end at the second portion (124) of the lamellar structure (120), and
h. at least a second transversely running portion (128), which is arranged with a first end at the first portion (122) of the lamellar structure (120) or a further, adjacent first portion (122) of the lamellar structure (120), and with an opposite second end at the second portion (124) of the lamellar structure (120), with
i. the two micro channel structures (1; 100) being connected with one another via the lamellar structure (120) and running parallel to one another, with the lamellar structure (120) having a width corresponding to at least a width of the micro channel structure (100) and with the lamellar structure (120) being in contact with the micro channel structure (100) over the complete width of the micro channel structure (100), and
the component compound (140) is **characterized in that**
j. the wings (106) running to the outside extend parallel to a longitudinal axis of the first portion (102) and
k. a central recess (130) is provided in the first (122) and the second portion (124) of the lamellar structure (120), the recess being adapted to the micro channel structure (1; 100) in the first portion (102) of the micro channel structure (1; 100), with
l. the at least one first transversely running portion (126) enclosing a first angle α smaller than 90° at a first side with the first portion (122) of the lamellar structure (120) and enclosing a second angle β smaller than 90° at a second side, opposite to the first side, with the second portion (124) of the lamellar structure (120), and with
m. the at least one second transversely running portion (126) enclosing a third angle γ smaller than 90° at a first side with the first portion (122) of the lamellar structure (120) or with the further first portion (122) of the lamellar structure (120) as well as a fourth angle δ smaller than 90° at a second side, opposite to the first side, with the second portion (124) of the lamellar structure (120).

2. Component compound (140') comprised of:
a. a plurality of elongated straight running wing tube structures (200), each of which having
a1. a central tube (210) with a round, curvilinear or angled tube cross section as well as
a2. two wings (220) laterally running to the outside from the central tube (210) and being arranged opposite one another, with the wings running parallel to a longitudinal axis of the central tube (210), and
the component compound (140') is **characterized in that** it comprises:
b. a lamellar structure (120') having the following features:
b1. at least one first portion (122') of the lamellar structure (120') in a first plane, with the first portion (122') providing a first connecting surface for the first wing tube structure (200),
b2. at least one second portion (124') of the lamellar structure (120') in a second plane, with the second portion (124') providing a second connecting surface for the second wing tube structure (200), with a central recess (130') being provided in the first (122') and second portion (124') of the lamellar structure (120') which is adapted to a shape of the tube of the wing tube structure (200),
b3. at least one first transversely running portion (126'), which is arranged with a first end at the first portion (122') of the lamellar structure (120') and with an opposite second end at the second portion (124') of the lamellar structure (120'), and
b4. at least one second transversely running portion (128'), which is arranged with a first end at the first portion (122') of the lamellar structure (120') or a further, adjacent first portion (122') of the lamellar structure (120') and with an opposite second end at the second portion (124') of the lamellar structure (120'), with
b5. the at least one first transversely running portion (126') enclosing a first angle α smaller than 90° at a first side with the first portion (122') of the lamellar structure (120') and a second angle β smaller than 90° at a second side opposite to the first side with the second portion (124') of the lamellar structure (120'), and with
b6. the at least one second transversely running portion (126') enclosing a third angle γ smaller than 90° at a first side with the first portion (122') of the lamellar structure (120') or the further first portion (122') of the lamellar structure (120') as well as a fourth angle δ smaller than 90° at a second side opposite to the first side with the second portion (124') of the lamellar structure (120'), with
c1. the two wing tube structures (200) being connected with one another by means of the lamellar structure (120') and extending parallel to one another as well as with
c2. the lamellar structure (120') having at least a width corresponding to a width of the wing tube structure (200), and
c3. the lamellar structure (120') being in contact with the wing tube structure (200) over the complete width of the wing tube structure (200).

3. Component compound (140) according to claim 1 or 2 in which the lamellar structure (120; 120') is fastened to the micro channel structures (1; 100) or the wing tube structures, e.g. by means of soldering.

4. Component compound according to one of the preceding claims, the micro channel structure or the wing tube structure (200) of which is produced as one piece by means of extrusion out of aluminum.

5. Component compound according to claim 1 or 2, the lamellar structure of which comprises a plurality of first (122; 122') and second portions (124; 124') as well as a plurality of first transversely running portions (126; 126') and a plurality of second transversely running portions (128; 128'), with the first transversely running portion (126; 126') being arranged with the first end at the first end of the first portion (122; 122') and with the opposite second end at the first end of the second portion (124; 124') and in which the second transversely running portion (128; 128') is arranged with the first end at the second end of the adjacent first portion (122; 122') from the plurality of first portions (122; 122') and with the opposite second end at the second end of the second portion (124; 124').

6. Component compound according to claim 2, 3 or 4 to 5 in combination with claim 2, in which the plurality of elongated straight running wing tube structures (200) is arranged in a meander like course parallel to one another and connected consecutively with one another while conducting liquids, so that a liquid supply is connectable with an intake and a liquid discharge is connectable with an outlet of the meander like course of the wing tube structures (200).

7. Heat exchanger (150) comprising:
a. a first distributor tube (152) for supplying a fluid and a second distributor tube (154) for discharging a fluid as well as
b. a component compound (140) according to one of the claims 1, 3 to 5 in combination with claim 1, with
c. the micro channels (104) of each micro channel structure (1; 100) being in flow connection with the first distributor tube (152) at a first end and at a second end in flow connection with the second distributor tube (154).

8. Heat exchanger (150') comprising:
a. a supply tube (156') for supplying a fluid and a discharge tube (158') for discharging a fluid as well as
b. a component compound (140') according to one of the claims 2, 3, 5 in combination with claim 2, in which
c. the central tubes of the wing tube structures (200) are subsequently connected with one another, so as to provide a flow connection between the supply tube and the discharge tube and in which the plurality of elongated straight running wing tube structures (200) is arranged in a meander like course parallel to one another, so that the supply tube is connected with an inlet and the discharge tube is connected with an outlet of the meander like course of the wing tube structures (200).

9. Manufacturing method of a micro channel structure (100) for a component compound (140) according to claim 1, comprising the step:
a. extruding (A) a micro channel structure (100) consisting of a plurality of micro channels (104) running parallel to one another, defining a first portion (102) of the micro channel structure (100) and consisting of at least one, preferably two, wings (106) extending laterally from a surface wrapping the first portion (102), the wing (106) running parallel to a longitudinal axis of the first portion (102), preferably of aluminum.

10. Manufacturing method of a lamellar structure (120) for a component compound (140; 140') according to one of the claims 1 or 2, comprising the step:
a. providing (B) at least one first portion (122) which provides a first connecting surface for a first micro channel structure (1; 100) or a first wing tube structure, and at least one second portion (124) which preferably provides a second connecting surface for a second micro channel structure (1; 100) or a second wing tube structure, after that
b. arranging (C) a first transversely running portion (126) with a first end at the first portion (122) and with an opposite second end at the second portion (124) such that the at least one first transversely running portion (126) encloses a first angle α smaller than 90° at a first side with the first portion (122) and a second angle β smaller than 90° at a second side opposite the first side with the second portion (124), and
c. arranging (D) a second transversely running portion (128) with a first end at the first portion (122) or a further, preferably adjacent, first portion (122) and with an opposite second end at the second portion (124).

11. Manufacturing method of a component compound (140) according to one of the claims 1 to 6, comprising:
a. providing (F) at least two micro channel structures (1; 100) or at least two wing tube structures (200) and a lamellar structure (120), after that
b. at least partly connecting (G) the two micro channel structures (1; 100) or the two wing tube structures by means of the lamellar structure (120), for example by means of soldering, gluing or welding the lamellar structure (120).

12. Manufacturing method of a heat exchanger (150) according to claim 7, comprising:
a. providing (H) a first distributor tube (152),
b. providing (I) a second distributor tube (154),
c. providing (J) a component compound (140) according to one of the claims 1, 3, 4, 5, after that
d. connecting (K) the micro channels (3; 104) of each micro channel structure (1; 100) at a first end with the first distributor tube (152) and at a second end with the second distributor tube (154).

13. Manufacturing method of a heat exchanger (150) according to claim 8 comprising:
a. providing (H) a supply tube (156') for supplying a fluid and
b. providing (I) a discharge tube (158') for discharging a fluid,
c. providing (J) a component compound (140) according to one of the claims 2, 3, 4-6, after that
d. connecting (K) the central tubes of the wing tube structures (200) subsequently with each other in order to provide a flow connection between the supply tube and the discharge tube and to arrange the plurality of elongated straight running wing tube structures (200) in a meander-like course parallel to one another so that the supply tube is connected with an inlet and the discharge tube is connected with an outlet of the meander-like course of the wing tube structure (200).

14. Liquefier (200) consisting of
i. at least two, preferably three, component compounds (140') according to claim 2 as sub-units (202, 204, 206, 208), each having
a. a plurality of elongated, straight running wing tube structures (210) and
b. a lamellar structure (220) wherein two wing tube structures (210) are connected with one another by means of the lamellar structure (220) and run parallel to one another, so that the wings (214) of a sub-unit (202, 204, 206, 208) are arranged in parallel planes, wherein
ii. the sub-units (202, 204, 206, 208) are arranged next to each other and in operation of the liquefier, a flow direction of an air streaming over the lamellar structure (220) of the liquefier is aligned approximately rectangular to the lamellar structure (220), and the liquefier (200) further comprises
iii. a supply tube (230) for supplying a fluid which is connected with a first end of the plurality of wing tube structures (210) of at least one sub-unit (202, 204, 206, 208), as well as a discharge tube (232) for discharging a fluid, which is connected with a second end, opposite to the first end, of the wing tube structures (210) of at least one of the sub-units (202, 204, 206, 208), wherein
iv. the inner diameter of the central tube (212) of the wing tube structure is at least 3 mm, the outer diameter of the central tube (212) of the wing tube structure (210) is at least 4 mm and a width of the wing tube structure (210) is preferably ≤ 25 mm.

15. Evaporator (300) with a component compound (140') according to claim 2, which comprises, preferably exactly, two elongated straight running wing tube structures (302, 308), with the wings (306, 312) of a respective wing tube structure (302, 308) being arranged in the same plane, as well as a lamellar structure (320), and
a. the lamellar structure (320) is in contact with the wing tube (302, 308) as well as with a number of tube sections of the respective wing tube structure (302, 308) over the width of the wing tube structure (302, 308), wherein
b. in operation of the evaporator (300), a flow direction of a fluid streaming over the lamellar structure (320) of the evaporator (300) is aligned approximately rectangular to the lamellar structure (320), and
c. the outer diameter of the central tube (304, 310) of the wing tube structure (302, 308) is 6 to 8 mm, with a wall thickness being 0.5 mm and a width of the wing tube structure (302, 308) being 25 to 30 mm.

## Revendications

1. Assemblage de pièces (140) comprenant :
a. une pluralité de structures à micro-canaux (1 ; 100), présentant respectivement
b. une pluralité de micro-canaux (104) s'étendant parallèlement les uns aux autres, lesquels définissent une première région (102) de la structure à micro-canaux (100), laquelle présente une forme de section transversale approximativement rectangulaire présentant une plus grande largeur (Bs) en comparaison avec une hauteur (Hs), et
c. deux ailettes (106) s'étendant latéralement vers l'extérieur à partir d'une surface d'une paroi latérale déterminant la hauteur (Hs) et entourant la première région (102), et
d. une structure à lamelles (120), comportant les caractéristiques suivantes :
e. au moins une première région (122) de la structure à lamelles (120) dans un premier plan, laquelle fournit une première surface d'assemblage pour la première structure à micro-canaux (1 ; 100),
f. au moins une deuxième région (124) de la structure à lamelles (120) dans un deuxième plan, laquelle fournit une deuxième surface d'assemblage pour la deuxième structure à micro-canaux (1 ; 100),
g. au moins une première région s'étendant obliquement (126), laquelle est disposée avec une première extrémité au niveau de la première région (122) de la structure à lamelles (120) et avec une deuxième extrémité opposée au niveau d'une deuxième région (124) de la structure à lamelles (120), et
h. au moins une deuxième région s'étendant obliquement (128), laquelle est disposée avec une première extrémité au niveau de la première région (122) de la structure à lamelles (120) ou d'une autre première région (122) adjacente de la structure à lamelles (120) et avec une deuxième extrémité opposée au niveau d'une deuxième région (124) de la structure à lamelles (120), dans lequel
i. les deux structures à micro-canaux (1 ; 100) sont assemblées entre elles par la structure à lamelles (120) et s'étendent parallèlement l'une à l'autre, dans lequel la structure à lamelles (120) présente une largeur correspondant au moins à une largeur de la structure à micro-canaux (100) et la structure à lamelles (120) est en contact avec la structure à micro-canaux (100) sur l'ensemble de la largeur de la structure à micro-canaux (100), et
l'assemblage de pièces (140) est **caractérisé en ce que**
j. les ailettes (106) s'étendant vers l'extérieur évoluent parallèlement à un axe longitudinal de la première région (102) et
k. dans la première (122) et la deuxième région (124) de la structure à lamelles (120), il est prévu une cavité centrale (130) adaptée à la structure à micro-canaux (1 ; 100) dans la première région (102) de la structure à micro-canaux (1 ; 100), dans lequel
l. l'au moins une première région s'étendant obliquement (126) forme un premier angle α inférieur à 90° avec la première région (122) de la structure à lamelles (120) sur un premier côté et un deuxième angle β inférieur à 90° avec la deuxième région (124) de la structure à lamelles (120) sur un deuxième côté opposé au premier côté, et
m. l'au moins une deuxième région s'étendant obliquement (126) forme un troisième angle γ inférieur à 90° avec la première région (122) de la structure à lamelles (120) ou l'autre première région (122) de la structure à lamelles (120) sur un premier côté et un quatrième angle δ inférieur à 90° avec la deuxième région (124) de la structure à lamelles (120) sur un deuxième côté opposé au premier côté.

2. Assemblage de pièces (140') comprenant :
a. une pluralité de structures de tube à ailettes (200) allongées s'étendant linéairement, présentant respectivement
a1. un tube central (210) avec une section transversale de conduit ronde, curviligne ou angulaire ainsi que
a2. deux ailettes (220) disposées l'une à l'opposé de de l'autre et s'étendant latéralement vers l'extérieur à partir du tube central (210), lesquelles évoluent parallèlement à un axe longitudinal du tube central (210), et
l'assemblage de pièces (140') est **caractérisé en ce qu'**il présente :
b. une structure à lamelles (120') comportant les caractéristiques suivantes :
b1. au moins une première région (122') de la structure à lamelles (120') dans un premier plan, laquelle fournit une première surface d'assemblage pour la première structure de tube à ailettes (200),
b2. au moins une deuxième région (124') de la structure à lamelles (120') dans un deuxième plan, laquelle fournit une deuxième surface d'assemblage pour la deuxième structure de tube à ailettes (200), dans lequel il est prévu une cavité centrale (130') dans la première (122') et la deuxième région (124') de la structure à lamelles (120'), laquelle est adaptée à une forme du tube de la structure de tube à ailettes (200),
b3. au moins une première région s'étendant obliquement (126'), laquelle est disposée avec une première extrémité au niveau de la première région (122') de la structure à lamelles (120') et avec une deuxième extrémité opposée au niveau de la deuxième région (124') de la structure à lamelles (120'), et
b4. au moins une deuxième région s'étendant obliquement (128'), laquelle est disposée avec une première extrémité au niveau de la première région (122') de la structure à lamelles (120') ou d'une autre première région (122') adjacente de la structure à lamelles (120') et avec une deuxième extrémité opposée au niveau d'une deuxième région (124') de la structure à lamelles (120'), dans lequel
b5. l'au moins une première région s'étendant obliquement (126') forme un premier angle α inférieur à 90° avec la première région (122') de la structure à lamelles (120') sur un premier côté et un deuxième angle β inférieur à 90° avec la deuxième région (124') de la structure à lamelles (120') sur un deuxième côté opposé au premier côté, et
b6. l'au moins une deuxième région s'étendant obliquement (126') forme un troisième angle γ inférieur à 90° avec la première région (122') de la structure à lamelles (120') ou l'autre première région (122') de la structure à lamelles (120') sur un premier côté et un quatrième angle δ inférieur à 90° avec la deuxième région (124') de la structure à lamelles (120') sur un deuxième côté opposé au premier côté, dans lequel
c1. les deux structures de tube à ailettes (200) sont assemblées entre elles par la structure à lamelles (120') et s'étendent parallèlement l'une à l'autre et
c2. la structure à lamelles (120') présente au moins une largeur correspondant à une largeur de la structure de tube à ailettes (200), et
c3. la structure à lamelles (120') est en contact avec la structure de tube à ailettes (200) sur l'ensemble de la largeur de la structure de tube à ailettes (200).

3. Assemblage de pièces (140) selon la revendication 1 ou 2, dans lequel la structure à lamelles (120 ; 120') est fixée aux structures à micro-canaux (1 ; 100) ou aux structures de tube à ailettes, par exemple par brasage.

4. Assemblage de pièces selon l'une des revendications précédentes, dont la structure à micro-canaux ou dont la structure de tube à ailettes (200) est fabriquée d'un seul tenant en aluminium par extrusion.

5. Assemblage de pièces selon la revendication 1 ou 2, dont la structure à lamelles présente une pluralité de premières (122 ; 122') et de deuxièmes régions (124 ; 124') ainsi qu'une pluralité de premières régions s'étendant obliquement (126 ; 126') et une pluralité de deuxièmes régions s'étendant obliquement (128 ; 128'), dans lequel la première région s'étendant obliquement (126 ; 126') est disposée avec la première extrémité au niveau de la première extrémité de la première région (122 ; 122') et avec la deuxième extrémité opposée au niveau de la première extrémité de la deuxième région (124 ; 124') et dans lequel la deuxième région s'étendant obliquement (128 ; 128') est disposée avec la première extrémité au niveau de la deuxième extrémité de la première région (122 ; 122') adjacente parmi la pluralité de premières régions (122 ; 122') et avec la deuxième extrémité opposée au niveau de la deuxième extrémité de la deuxième région (124 ; 124').

6. Assemblage de pièces selon la revendication 2, 3 ou 4 à 5 en combinaison avec la revendication 2, dans lequel la pluralité de structures de tube à ailettes (200) allongées s'étendant linéairement sont disposées parallèlement les unes aux autres selon un tracé sinueux et assemblées successivement en communication fluidique entre elles, de sorte qu'une arrivée de liquide peut être raccordée à une entrée et une évacuation de liquide peut être raccordée à une sortie du tracé sinueux des structures de tube à ailettes (200).

7. Échangeur de chaleur (150) comportant :
a. un premier tube distributeur (152) pour l'alimentation d'un fluide et un deuxième tube distributeur (154) pour l'évacuation d'un fluide ainsi que
b. un assemblage de pièces (140) selon l'une des revendications 1, 3 à 5 en combinaison avec la revendication 1, dans lequel
c. les micro-canaux (104) de chaque structure à micro-canaux (1 ; 100) sont en communication d'écoulement avec le premier tube distributeur (152) à une première extrémité et en communication d'écoulement avec le deuxième tube distributeur (154) à une deuxième extrémité.

8. Échangeur de chaleur (150') comportant :
a. un tube d'alimentation (156') pour l'alimentation d'un fluide et un tube d'évacuation (158') pour l'évacuation d'un fluide ainsi que
b. un assemblage de pièces (140') selon l'une des revendications 2, 3, 5 en combinaison avec la revendication 2, dans lequel
c. les tubes centraux des structures de tube à ailettes (200) sont assemblés entre eux successivement, pour fournir une communication d'écoulement entre le tube d'alimentation et le tube d'évacuation et dans lequel la pluralité de structures de tube à ailettes (200) allongées s'étendant linéairement sont disposées parallèlement les unes aux autres selon un tracé sinueux, de sorte que le tube d'alimentation est raccordé à une entrée et le tube d'évacuation est raccordé à une sortie du tracé sinueux des structures de tube à ailettes (200).

9. Procédé de fabrication d'une structure à micro-canaux (100) pour un assemblage de pièces (140) selon la revendication 1, présentant l'étape suivante :
a. extrusion (A) d'une structure à micro-canaux (100) constituée d'une pluralité de micro-canaux (104) s'étendant parallèlement les uns aux autres, lesquels définissent une première région (102) de la structure à micro-canaux (100), et au moins une ailette (106), de préférence deux, s'étendant latéralement vers l'extérieur à partir d'une surface entourant la première région (102), laquelle évolue parallèlement à un axe longitudinal de la première région (102), de préférence en aluminium.

10. Procédé de fabrication d'une structure à lamelles (120) pour un assemblage de pièces (140 ; 140') selon l'une des revendications 1 ou 2, comportant l'étape suivante :
a. mise à disposition (B) d'au moins une première région (122) fournissant une première surface d'assemblage pour une première structure à micro-canaux (1 ; 100) ou une première structure de tube à ailettes, et au moins une deuxième région (124) fournissant de préférence une deuxième surface d'assemblage pour une deuxième structure à micro-canaux (1 ; 100) ou une deuxième structure de tube à ailettes, puis
b. agencement (C) d'une première région s'étendant obliquement (126) avec une première extrémité au niveau de la première région (122) et avec une deuxième extrémité opposée au niveau de la deuxième région (124), de telle façon que l'au moins une première région s'étendant obliquement (126) forme un premier angle α inférieur à 90° avec la première région (122) sur un premier côté et un deuxième angle β inférieur à 90° avec la deuxième région (124) sur un deuxième côté opposé au premier côté, et
c. agencement (D) d'une deuxième région s'étendant obliquement (128) avec une première extrémité au niveau de la première région (122) ou d'une autre première région (122) de préférence adjacente et avec une deuxième extrémité opposée au niveau de la deuxième région (124).

11. Procédé de fabrication d'un assemblage de pièces (140) selon l'une des revendications 1 à 6, comportant :
a. la mise à disposition (F) d'au moins deux structures à micro-canaux (1 ; 100) ou d'au moins deux structures de tube à ailettes (200) et d'une structure à lamelles (120), puis
b. l'assemblage au moins partiel (G) des deux structures à micro-canaux (1 ; 100) ou des deux structures de tube à ailettes au moyen de la structure à lamelles (120), par exemple par brasage, collage ou soudage de la structure à lamelles (120).

12. Procédé de fabrication d'un échangeur de chaleur (150) selon la revendication 7 comportant :
a. la mise à disposition (H) d'un premier tube distributeur (152),
b. la mise à disposition (I) d'un deuxième tube distributeur (154),
c. la mise à disposition (J) d'un assemblage de pièces (140) selon l'une des revendications 1, 3, 4, 5, puis
d. assemblage (K) des micro-canaux (3 ; 104) de chaque structure à micro-canaux (1 ; 100) avec le premier tube distributeur (152) à une première extrémité et avec le deuxième tube distributeur (154) à une deuxième extrémité.

13. Procédé de fabrication d'un échangeur de chaleur (150) selon la revendication 8 comportant :
a. la mise à disposition (H) d'un tube d'alimentation (156') pour l'alimentation d'un fluide et,
b. la mise à disposition (I) d'un tube d'évacuation (158') pour l'évacuation d'un fluide,
c. la mise à disposition (J) d'un assemblage de pièces (140) selon l'une des revendications 2, 3, 4-6, puis
d. l'assemblage (K) des tubes centraux des structures de tube à ailettes (200) successivement entre eux, pour fournir une communication d'écoulement entre le tube d'alimentation et le tube d'évacuation et pour disposer la pluralité des structures de tube à ailettes (200) allongées s'étendant linéairement parallèlement les unes aux autres selon un tracé sinueux, de telle façon que le tube d'alimentation est raccordé à une entrée et le tube d'évacuation est raccordé à une sortie du tracé sinueux des structures de tube à ailettes (200).

14. Condenseur (200) comprenant
i. au moins deux assemblages de pièces (140') selon la revendication 2, de préférence au moins trois, en tant que sous-unités (202, 204, 206, 208) présentant respectivement
a. une pluralité de structures de tube à ailettes (210) allongées s'étendant linéairement et
b. une structure à lamelles (220), dans lequel deux structures de tube à ailettes (210) sont assemblées entre elles par la structure à lamelles (220) et s'étendent parallèlement l'une à l'autre, de telle façon que les ailettes (214) d'une sous-unité (202, 204, 206, 208) sont disposées dans des plans parallèles, dans lequel
ii. les sous-unités (202, 204, 206, 208) sont disposées côté à côte et une direction d'écoulement d'un air s'écoulant par la structure à lamelles (220) du condenseur (200) pendant le fonctionnement du condenseur est orientée approximativement perpendiculairement à la structure à lamelles (220), et le condenseur (200) comporte en outre
iii. un tube d'alimentation (230) pour l'alimentation d'un fluide, lequel est raccordé à une première extrémité de la pluralité de structures de tube à ailettes (210) de l'une au moins des sous-unités (202, 204, 206, 208), ainsi qu'un tube d'évacuation (232) pour l'évacuation d'un fluide, lequel est raccordé à une deuxième extrémité opposée à la première extrémité des structures de tube à ailettes (210) de l'une au moins des sous-unités (202, 204, 206, 208), dans lequel
iv. le diamètre intérieur du tube central (212) de la structure de tube à ailettes mesure au moins 3 mm, le diamètre extérieur du tube central (212) de la structure de tube à ailettes (210) mesure au moins 4 mm et une largeur de la structure de tube à ailettes (210) est de préférence ≤ 25 mm.

15. Évaporateur (300) avec un assemblage de pièces (140') selon la revendication 2, lequel présente de préférence exactement deux structures de tube à ailettes (302, 308) allongées s'étendant linéairement, dans lequel les ailettes (306, 312) d'une structure de tube à ailettes (302, 308) respective sont disposées dans le même plan ainsi qu'une structure à lamelles (320), et
a. la structure à lamelles (320) est en contact avec la structure de tube à ailettes (302, 308) sur la largeur de la structure de tube à ailettes (302, 308) ainsi qu'avec plusieurs sections de tube de la structure de tube à ailettes (302, 308) respective, dans lequel
b. pendant le fonctionnement de l'évaporateur (300), une direction d'écoulement d'un fluide s'écoulant par la structure à lamelles (320) de l'évaporateur (300) est orientée approximativement perpendiculairement à la structure à lamelles (320), et
c. le diamètre extérieur du tube central (304, 310) de la structure de tube à ailettes (302, 308) mesure entre 6 et 8 mm, dans lequel une épaisseur de paroi mesure 0,5 mm et une largeur de la structure de tube à ailettes (302, 308) est comprise entre 25 et 30 mm.
